# EUROPÄISCHE PATENTSCHRIFT

(11) **EP 2 001 688 B1**
(45) Veröffentlichungstag und Bekanntmachung des Hinweises auf die Patenterteilung: **15.01.2014**
(21) Anmeldenummer: 07718368.9
(22) Anmeldetag: 03.04.2007
(51) Int. Cl.: B42D 15/10

(54) **EINRICHTUNG ZUM VERARBEITEN EINER DARSTELLUNG EINES SICHERHEITSDRUCKES AUF EINEM INFORMATIONSTRÄGER**
EQUIPMENT TO PROCESS A PRESENTATION OF A SECURITY PRINT ON AN INFORMATION CARRIER
EQUIPEMENT POUR PROCÉDER UNE PRÉSENTATION D'UNE IMPRESSION DE SÉCURITÉ SUR UN SUPPORT D'INFORMATIONS

(43) Veröffentlichungstag der Anmeldung: 17.12.2008
(73) Patentinhaber: Binder Consulting GmbH, 2500 Baden (AT)
(72) Erfinder: ULRICH, Ewald, A-8200 Gleisdorf (AT)
(74) Vertreter: Ofner, Clemens
(86) Internationale Anmeldenummer: PCT/AT2007/000151
(87) Internationale Veröffentlichungsnummer: WO 2008/119087

(56) Entgegenhaltungen:
- EP-A- 0 656 607
- EP-A- 1 502 764
- WO-A-03/077197
- WO-A-2005/010814
- AT-A1- 502 714
- DE-A1- 10 162 537
- DE-A1-102006 049 284
- US-A- 4 114 032
- US-A1- 2002 170 966

## Beschreibung

Die Erfindung bezieht sich auf eine Einrichtung zum Verarbeiten einer Darstellung eines Sicherheitsdruckes auf einem Informationsträger mit einem Sicherheitsdruck, wobei der Informationsträger ein Druckmedium mit einem Basismaterial und einer herstellungsbedingten, durch einen Zufallsprozess entstandenen Mediuminformation umfasst, wobei eine Verarbeitungsvorrichtung für eine Darstellung eines Sicherheitsdruckes mit einer Vorrichtung zum Speichern und/oder Abrufen eines Chiffrier-Schlüssels und mit einem Druckmechanismus verbunden ist und die Verarbeitungsvorrichtung direkt oder indirekt mit einer Erfassungsvorrichtung zum Ermitteln der Mediuminformation verbunden ist.

Aufgrund den heutzutage der Allgemeinheit zur Verfügung stehenden, hochauflösenden Farbscannern und Farbdruckern wird es ermöglicht, immer bessere Kopien von Ausweisen und wertrepräsentierenden Dokumenten anzufertigen. Es ist daher oft nur sehr schwer bzw. nur mit einem hohen technischen Aufwand möglich, fälschungssichere Dokumente herzustellen. Oft wird ein derartiges Dokument, beispielsweise ein Fahrschein für ein öffentliches Verkehrsmittel oder ein Ausweis für einen Messebesucher, auf einem Sicherheits-Papier oder sonstigem Medium mit einem Sicherheitsmerkmal, beispielsweise mit einem Hologramm, durch ein herkömmliches Druckverfahren aufgebracht. Ein in betrügerischer Absicht entwendetes Rohmaterial kann also mit einem handelsüblichen Druckgerät bedruckt werden und dadurch kann ein gefälschtes Dokument hergestellt werden.

Eine Möglichkeit zur Verhinderung einer Erstellung einer unerlaubten Kopie wird in der WO 2003/077197 A1 beschrieben. Die WO 2003/077197 A1 offenbart eine Karte mit einer thermisch beschreibbaren Fläche und einem magnetischen oder elektronischen Datenspeicher. Um ein gewisses Maß an Fälschungssicherheit zu erreichen, sind Teile der auf der thermisch beschreibbaren Fläche enthaltenen Informationen auch im magnetischen oder elektronischen Datenspeicher abgelegt. Zur Herstellung einer Fälschung wäre es notwendig, neben dem Aufdruck auch den Inhalt des Datenspeichers, beispielsweise durch ein handelsübliches Chipkartenlesegerät, zu ändern.

In der DE 101 62 537 A1 sind ein Verfahren und ein System zur Authentizitätssicherung bzw. Authentizitätsprüfung von Dokumenten, insbesondere von Banknoten, Wertpapieren, Ausweisen, Eintrittskarten, Kreditkarten oder dergleichen, vorgeschlagen. Diese Dokumente weisen jeweils ein Substrat mit individuellen Substratmerkmalen auf. Vor der Herausgabe eines Dokumentes wird ein Bild des Substrates aufgenommen und die dabei gewonnenen Bilddaten in Zuordnung zu Dokumentendaten gespeichert, um diese Daten für etwaige spätere Vergleichsanfragen bezüglich der Echtheit eines herausgegebenen Dokumentes bereit zu halten. Dabei wird vorgeschlagen, dem Authentizitätssicherungssystem ein Druckwerk zuzuordnen, welches einer optischen Bildaufnahmeeinrichtung, insbesondere einem Scanner, nachgeschaltet und dazu eingerichtet ist, auf die Dokumente bzw. Banknoten die durch eine Datenverarbeitungseinrichtung ermittelten Prüfcodewerte aufzudrucken, und zwar mittels einer fluoreszierenden oder photochromen Druckfarbe. Die so präparierten Banknoten bzw. Dokumente werden dann nach Fertigstellung in Umlauf gebracht. Die Berechnung des Prüfcodewertes erfolgt dabei nach einem geschützten Algorithmus, der auf die jeweiligen Bilddaten der Banknoten bzw. Dokumente angewandt wird. Da sich die Banknoten bzw. Dokumente aufgrund der zufälligen Verteilung fluoreszierender Sicherheitsfasern im Substrat unterscheiden und diese Unterschiede in den Bilddaten zum Ausdruck kommen, führt der Prüfcode-Berechnungsalgorithmus zu unterschiedlichen Prüfcodewerten für die einzelnen Banknoten bzw. Dokumente. Gemäß einer Ausführungsvariante wird vorgeschlagen, bei einem jeweiligen Prüfvorgang eine von der Authentifizierungsstelle veranlasste und dokumentierte spezifische Änderung des Dokuments vorzunehmen. Beim nächsten Prüfvorgang erwartet dann die Authentifizierungsstelle das Vorhandensein des geänderten Merkmals, um das Dokument als echt zu qualifizieren. Die Änderung des Dokumentes entspricht der Hinzufügung oder Variation eines Merkmals, das den Authentifizierungsvorgang dokumentiert. Hierfür wird vorgeschlagen, dass z.B. mit einem Drucker, etwa einen Thermosublimationsdrucker, eine kleine Stelle auf dem Dokument mit Farbe oder Metalldampf bedruckt wird. Weiters wird eine bewusste Beeinflussung bzw. Veränderung des Dokumentes mittels Laserlicht vorgeschlagen. Das angegebene Verfahren eignet sich vorwiegend für industrielle Zwecke bzw. Großserienverarbeitungen von Dokumenten, wie z.B. für die Banknotenherstellung, und sind die vorgeschlagenen Druckwerke, wie z.B. Thermosublimationsdrucker oder Laserstrahlmarkierungsvorrichtungen, für die Erhöhung der Fälschungssicherheit im allgemeinen Anwendungsbereich für Kleinserien von Dokumenten, wie z.B. im Ticketing- bzw. Personalisierungsbereich wenig geeignet.

Die WO 2005/010814 A1 beschreibt ein Verfahren zur Herstellung fälschungssicherer Dokumente, insbesondere zur Herstellung von Ausweisen, sowie ein entsprechendes Dokument. Dabei werden die Eigenschaften des Dokuments digital signiert und auf dem Dokument angebracht. Insbesondere sind identifizierbare Körper in das Trägermaterial des Dokuments in zufälliger Verteilung eingebracht. Zusätzlich werden personengebundene Daten auf das Trägermaterial aufgebracht. Aus diesen beiden Eigenschaften wird ein Identifizierungsmerkmal gebildet und auf dem Dokument hinterlegt.

Die US 4,114,032 A beschreibt eine Methode für die Herstellung von fälschungssicheren Trägermaterialien, insbesondere für Papiergeld, Kreditkarten oder Identifikationskarten, welches Trägermaterial integrierte magnetische oder magnetisierbare Fasern aufweist. Zudem ist ein eine Vorrichtung zur Überprüfung der Echtheit solcher Trägermaterialien offenbart. Dabei werden die im Trägermaterial eingeschlossenen Fasern mittels einer Abtast- bzw. Scannervorrichtung gezählt, wobei das Trägermaterial und die Scannervorrichtung in einer vorbestimmten Relativbewegung zueinander bewegt werden. Die Authentifizierung des Trägermaterials erfolgt anhand einer Bewertung der erhaltenen Ausgangssignale der Scannervorrichtung.

Die WO 03/077197 A1 beschreibt einen Informationsträger, insbesondere eine Karte, ein Ticket oder einen Pass, welcher einen thermisch beschreib- und gegebenenfalls wiederbeschreibbaren Abschnitt und einen magnetischen oder elektronischen Datenspeicher aufweist. Dieser Informationsträger ist zur Identifikation von Personen vorgesehen, um den damit ausgestatteten, befugten Personen den Zugang in entsprechend abgesichertes Areal zu ermöglichen. Der thermisch beschreibbare Abschnitt dieses Informationsträgers weist ein Photo der befugten Person auf. Ein erster und ein zweiter Datensatz werden dabei im Datenspeicher hinterlegt. Zumindest ein Teil des zweiten Datensatzes wird dazu verwendet, um die Authentizität des Informationsträgers zu überprüfen. Weiters wird eine Methode beschrieben, bei welcher ein Photo der berechtigten Person aufgenommen wird, das Photo und ein erster Datensatz in den thermisch beschreibbaren Abschnitt des Informationsträgers hinterlegt wird, ein zweiter Datensatz im magnetischen oder elektronischen Datenspeicher hinterlegt wird und nachfolgend durch Lesen und Vergleichen des ersten und zweiten Datensatzes die Authentizität des Informationsträgers überprüft wird.

In der EP 1 502 764 A1 ist ein kartenförmiger Datenträgers beschrieben, welcher ein thermosensitive, mehrmals beschreib- und löschbare Schicht aufweist. Diese Schicht ist, wie an sich bekannt, zur Einbringung veränderlicher bzw. zu aktualisierender Informationen gut geeignet.

Die US 2002/170966 A1_beschreibt fälschungs- bzw. manipulationsgesicherte Informationsträger, welche ein digitales Wasserzeichen und einen anderen maschinenlesbaren Code, insbesondere einen Barcode aufweisen, sowie ein Verfahren zur Überprüfung der Originalität solcher Informationsträger. Das digitale Wasserzeichen enthält dabei einen Auszug der Barcode-Information. Um die Authentizität des Informationsträgers zu überprüfen, wird das digitale Wasserzeichen mit dem Barcode verglichen. Bei Übereinstimmung oder bei vorbestimmter Deckungsgleichheit bzw. ausreichender Beziehungsqualität wird der Informationsträger als authentisch bewertet. Die Auswertung erfolgt mittels einem Standard-Computersystem, welches die notwendigen Programme für die optische Erkennung der Informationen, sowie die Software für die Entschlüsselung und Authentifizierung aufweist. Nach einer Aufbringung des digitalen Wasserzeichens können die damit signierten Informationsträger nicht mehr geändert werden. Ist eine Änderung des Wasserzeichens zwingend notwendig, muss ein neuer Informationsträger mit einem geänderten Wasserzeichen erstellt werden.

In der EP 0 656 607 A2 wird ein kartenförmiger Informationsträger mit einer Vielzahl von zufällig verteilten, elektromagnetisch detektierbaren Erkennungsmerkmalen beschrieben. Visuell erfassbare Daten, wie z.B. Grafiken, Symbole oder dergleichen, sind auf der Oberfläche des kartenförmigen Informationsträgers aufgedruckt. Diese visuell erkennbaren Daten sind mit den zufällig verteilten, magnetischen Kennzeichen verknüpft und in einem Codespeicherabschnitt des kartenförmigen Informationsträgers, insbesondere via einen Magnetstreifen oder einen Barcode, hinterlegt. Um die Authentizität des kartenförmigen Informationsträgers überprüfen zu können, ist eine Vorrichtung vorgesehen, welche elektromagnetische Sensoren aufweist, mit welchen das elektromagnetische Verhalten des Informationsträgers bzw. seiner magnetisch-sensitiven Partikel bzw. Erkennungsmerkmale erfasst werden kann. Die entsprechenden elektrischen Signale dieser Sensoren werden sodann codiert und im Codespeicherabschnitt des Informationsträgers hinterlegt. Anhand dieses hinterlegten Sicherheitscodes kann dann der kartenförmige Informationsträger jederzeit hinsichtlich Authentizität überprüft werden.

Eine der Aufgaben der Erfindung ist es, einen Sicherheitsdruck auf einem Informationsträger herzustellen, der die Fälschungssicherheit des Informationsträgers und der sich darauf befindlichen Darstellung erhöht bzw. den Sicherheitsdruck auf dem Informationsträger zu überprüfen.

Diese Aufgabe wird durch die Einrichtung nach Anspruch 1 gelöst.

Dadurch, dass die zu druckende Darstellung durch eine Verknüpfung und Verschlüsselung von den Druckdaten und der herstellungsbedingten Mediuminformation erzeugt wird bzw. dadurch, dass die Darstellung des Sicherheitsdruckes auf dem Druckmedium erfasst wird und aus dem Sicherheitsdruck Mediumdaten extrahiert werden und diese mit der herstellungsbedingten Mediuminformation des Druckmediums auf Übereinstimmung verglichen werden, kann ein Sicherheitsdruck hergestellt bzw. überprüft werden, dessen Darstellung auch Informationen über das Druckmedium - also Mediuminformation - umfasst. Durch die Verknüpfung von Druckdaten und der herstellungsbedingten Mediuminformation kann eine für einen bestimmten Informationsträger einzigartige Darstellung hergestellt werden. Dadurch kann ein einzigartiger Informationsträger bereitgestellt werden, wobei aufgrund der Darstellung auf dem Informationsträger die Originalität des Informationsträgers feststeht bzw. festgestellt werden kann. Ein Vorteil der dadurch hergestellten Darstellung ist die eindeutige und durch die Darstellung erkennbare Zusammengehörigkeit von Darstellung und Druckmedium. Es kann verhindert werden, dass die Darstellung gültig von einem ersten Informationsträger auf einen zweiten - eine andere Mediuminformation aufweisenden - Informationsträger kopiert wird. Durch den Vergleich von herstellungsbedingter Mediuminformation und Darstellung kann die Gültigkeit des Informationsträgers bzw. der Darstellung festgestellt werden. Vorteilhaft bei der Verwendung einer herstellungsbedingten Mediuminformation ist, dass diese nicht oder nur durch eine Zerstörung des Informationsträgers geändert werden kann.

Dadurch, dass bei der erfindungsgemäßen Einrichtung zum Verarbeiten einer Mediuminformation eine Verarbeitungsvorrichtung für eine Darstellung eines Sicherheitsdruckes mit einem Druckmechanismus verbunden ist und die Verarbeitungsvorrichtung direkt oder indirekt mit einer Erfassungsvorrichtung zum Ermitteln der Mediuminformation verbunden ist, wird es ermöglicht, die für einen Informationsträger einzigartige Mediuminformation von der Erfassungsvorrichtung einzulesen und von der Verarbeitungsvorrichtung zu verarbeiten. Die Verarbeitungsvorrichtung kann dadurch bei der Verarbeitung der Mediuminformation eine Identifizierung des Informationsträgers ermöglichen oder eine Verknüpfung der Mediuminformation mit anderen Daten durchführen. Die erfindungsgemäße Einrichtung zum Verarbeiten einer Darstellung eines Sicherheitsdruckes sieht auch vor, dass die Verarbeitungsvorrichtung mit einer Vorrichtung zum Speichern und/oder Abrufen eines Chiffrier-Schlüssels verbunden ist. Dadurch können für verschiedene Verarbeitungsvorrichtungen verschiedene Chiffrier-Schlüssel mittels der Vorrichtung gespeichert bzw. verarbeitet werden. Damit kann verhindert werden, dass durch eine weitere Verarbeitungsvorrichtung ein Erstellen bzw. Entschlüsseln eines für jene weitere Verarbeitungsvorrichtung nicht vorgesehenen Sicherheitsdruckes erfolgt. Bei der erfindungsgemäßen Einrichtung ist weiters vorgesehen, dass die Verarbeitungsvorrichtung dazu ausgebildet ist, einen auf einem Authentifizierungs-Token und/oder auf einer Smart-Card gespeicherten Chiffrier-Schlüssel zum Verschlüsseln und/oder Entschlüsseln von Daten betreffend einen Sicherheitsdruck zu verwenden. Vorteilhaft ist dabei, dass der Chiffrier-Schlüssel "tragbar" wird, beispielsweise kann einer Person ein Chiffrier-Schlüssel zugewiesen werden, welcher nicht ständig am Gerät gespeichert sein muss. So können unterschiedlich berechtigte Personen auf dem selben Gerät Sicherheitsdrucke erstellen bzw. überprüfen.

Durch das Merkmal des Informationsträgers für einen Sicherheitsdruck, nämlich dass die Mediuminformation durch eine bei der Herstellung des Druckmediums durch einen Zufallsprozess entstandene Eigenschaft und/oder Struktur des Druckmediums gebildet ist und das Druckmedium zum thermischen Ein- oder Aufbringen von sichtbaren Darstellungen ausgebildet ist, ist vorteilhaft, dass die Mediuminformation einen einzelnen thermisch beschreibbaren Informationsträger kennzeichnet und die Darstellung eines thermisch auf- oder eingebrachten Sicherheitsdruckes ermöglicht. Dadurch wird eine Herstellbarkeit eines Sicherheitsdruckes auf dem Informationsträger durch handelsübliche Tintenstrahl- oder Laserdrucker oder Kopiergeräte stark eingeschränkt. Der Vorteil ist, dass der Informationsträger einerseits Sicherheitsmerkmale im Druckmedium umfasst, sodass alle Informationsträger voneinander unterscheidbar sind, und andererseits nur mit einem Druckmechanismus zum thermischen Ein- oder Aufbringen von Informationen bedruckbar ist. Durch die Kombination dieser Merkmale lässt sich eine erhöhte Fälschungssicherheit erzielen.

Vorteilhaft ist eine Ausbildung, bei der die zu druckende Darstellung in Form einer maschinenlesbaren Information, insbesondere als Strichcode, Worldcode, Pearlstrings und/oder Textzeichen, auf und/oder in das Druckmedium gebracht wird. Dadurch kann die Darstellung von einer automatischen Erfassungsvorrichtung gelesen werden die Information maschinell weiterverarbeitet werden.

Weiters ist vorteilhaft, wenn die Darstellung in Form einer von Menschen erkennbaren Information, beispielsweise als Textzeichen, Symbole und/oder Bilder, auf und/oder in das Druckmedium gebracht wird. Dadurch können die Informationen auch bei einem Ausfall von maschinellen Hilfsmittel gelesen und überprüft werden.

Es ist auch möglich, dass die Druckdaten vor dem Verknüpfen mit der Mediuminformation verschlüsselt werden. Dadurch können sicherheitsrelevante Informationen in den Druckdaten vor unberechtigte Personen geschützt werden. Weiters ist dabei vorteilhaft, dass die - vom Druckmedium maschinell auslesbare - Mediuminformation nicht zum Entschlüsseln der Druckdaten beitragen kann, da die Verschlüsselung der Druckdaten unabhängig von der Mediuminformation durchgeführt wird. Somit wird die Sicherheit vor einem unberechtigten Auslesen der Druckdaten erhöht.

Eine weitere, vorteilhafte Ausbildung sieht vor, dass die Mediuminformation vor dem Verknüpfen mit den Druckdaten verschlüsselt wird. Damit wird eine Erhöhung der Sicherheit erreicht, da nicht erkannt werden kann, welche Art der Mediuminformation zum Verknüpfen herangezogen wird.

Durch eine Ausbildung des Verfahrens, bei dem die Druckdaten und Mediuminformation nach dem Verknüpfen verschlüsselt werden, kann erreicht werden, dass ein geringerer Zeitaufwand zum Verschlüsseln benötigt wird, da Druckdaten und Mediuminformation gleichzeitig verschlüsselt werden. Weiters wird nur ein Chiffrierschlüssel benötigt.

Ein weiterer Vorteil wird erreicht, wenn die Verschlüsselung in einer Verarbeitungsvorrichtung für eine Darstellung eines Sicherheitsdruckes erfolgt. Dadurch kann eine externe Verschlüsselungseinrichtung eingespart werden.

Eine vorteilhafte Ausbildung ist dadurch gegeben, dass die herstellungsbedingte Mediuminformation von einem vom Ort der Darstellung auf dem Druckmedium abhängigen Teilabschnitt des Druckmediums, insbesondere nur der Teilabschnitt der Oberfläche, an dem die Druckdarstellung auf- oder eingebracht wird, zum Verknüpfen mit den Druckdaten herangezogen wird. Damit kann verhindert werden, dass die Darstellung oder Teile der Darstellung an andere Orte auf dem selben Druckmedium kopiert werden.

Vorteilhaft ist weiters, wenn die Darstellung auf ein papier- oder folienartiges Druckmedium auf- und/oder eingebracht wird. Vorteilhaft ist dabei, dass das Druckmedium eine flexible Gestalt aufweist und die Kosten für ein papier- oder folienartiges Druckmedium im Normalfall geringer sind.

Weiters ist es auch möglich, dass die Darstellung auf ein kartenformiges Druckmedium, insbesondere auf eine Magnet- und/oder Chipkarte, auf- und/oder eingebracht wird. Ein kartenförmiges Druckmedium hat den Vorteil, dass es robust ist und weitere Datenträger beinhalten kann. Insbesondere kann eine Magnet- oder Chipcard dafür verwendet werden, die in der Darstellung dargestellten Informationen elektronisch zu speichern.

Von Vorteil erweist sich eine Ausbildung, bei der die Darstellung in ein Druckmedium eingebracht wird, welches auf wenigstens einer Seite mit einer thermosensitiven Schichte versehen ist oder wenigstens teilweise aus einem thermosensitiven Material besteht bzw. bei der der Druckmechanismus zum Einbringen von Informationen auf und/oder in ein thermosensitives Material ausgebildet ist. Vorteilhaft ist dabei, dass kein zusätzliches Material, beispielsweise Tinte oder sonstige Farbstoffe, auf das Druckmedium aufgebracht bzw. im Druckmechanismus gespeichert werden muss. Der Druckmechanismus muss dadurch weniger oft gewartet werden.

Vorteilhaft ist auch eine Ausbildung, bei der die Darstellung in ein thermisch mehrmals beschreib- und löschbares Druckmedium eingebracht wird. Damit lässt sich der Vorteil erzielen, die Darstellung auf einem Druckmedium öfter zu ändern bzw. das Druckmedium für verschiedene Zwecke mehrmals zu verwenden.

Die Darstellung wird durch eine Vorrichtung zum thermischen Einbringen von Informationen auf ein Druckmedium erstellt. Dadurch können einerseits thermisch beschreibbare Materialien mit einem Sicherheitsdruck versehen werden und andererseits kann dadurch eine Darstellung auf einem Druckmedium erstellt werden, welches Sicherheitsmerkmale, die thermisch beeinflussbar sind, aufweist.

Bei einem Verfahren zum Überprüfen eines Sicherheitsdruckes ist auch möglich, dass vor dem Vergleichen der aus dem Sicherheitsdruck extrahierten Mediumdaten und der Mediuminformation die von einer Erfassungsvorrichtung erfasste Darstellung entschlüsselt oder die Mediuminformation verschlüsselt wird. Dadurch kann auf einfache Weise eine Vorbereitung zum Vergleichen von Mediumdaten und Mediuminformation erzielt werden.

Ein weiterer Vorteil wird erreicht, wenn beim Vergleichen oder Entschlüsseln ein Wahrheitswert erzeugt wird. Dadurch kann entschieden werden, ob die Darstellung oder das Druckmedium, auf welchem sich die Darstellung befindet, gültig ist und diese Information, beispielsweise einem Software-Programm, weitergegeben werden. Durch das Erzeugen eines Wahrheitswertes beim Entschlüsseln kann ein Wahrheitswert erzeugt werden, ohne dass die Mediuminformation ausgelesen werden muss und es kann zu einer schnelleren Feststellung der Gültigkeit des Informationsträgers beigetragen werden.

Bei den Verfahren zum Erstellen bzw. Überprüfen eines Sicherheitsdruckes ist eine Ausbildung vorteilhaft, bei der eine durch lumineszierende, insbesondere fluoreszierende und/ oder phosphoreszierende, oder radioaktive Materialien gebildete Struktur und/oder Eigenschaft des Druckmedium erfasst wird bzw. ist eine vorteilhafte Weiterbildung eines Informationsträgers dadurch gegeben, dass das Basismaterial und/oder ein weiteres Material durch ein zumindest kurzfristig selbststrahlendes Material, beispielsweise durch ein lumineszierendes, insbesondere fluoreszierendes oder phosphoreszierendes Material, und/oder ein radioaktives Material gebildet ist. Dadurch kann eine sehr fälschungssichere Mediuminformation als Sicherheitsmerkmal verwendet werden. Insbesondere kann dadurch auch die Nachleuchtdauer eines lumineszierenden Materials als Eigenschaft für die Mediuminformation herangezogen werden.

Eine vorteilhafte Ausbildung ist dadurch gegeben, dass eine durch magnetische, magnetisch leitende und/oder elektrisch leitende Materialien gebildete Struktur und/oder Eigenschaft vom Druckmedium erfasst wird bzw. dass das Basismaterial und/oder ein weiteres Material durch ein magnetisches, magnetisch leitendes und/oder elektrisch leitendes Material gebildet ist. Eine dadurch gebildete Struktur und/oder Eigenschaft kann durch baulich einfache und kostengünstige Messmethoden, insbesondere berührungslos, erfasst werden. Dadurch kann auch die Lebensdauer von den Mess- bzw. Erfassungsvorrichtungen und dem Informationsdatenträger erhöht werden.

Vorteilhaft ist weiters, wenn eine Struktur und/oder Eigenschaft des Druckmediums erfasst wird, die durch Materialien gebildet ist, die ein gegenüber dem Basismaterial des Druckmediums andersartiges elektromagnetisches Abstrahlverhalten, insbesondere ein andersartiges elektromagnetisches Abstrahlverhalten in einem Wellenlängenbereich von UV-Strahlung, sichtbarem Licht, IR-Strahlung und/oder Mikrowellen-Strahlung aufweisen bzw. wenn das weitere Material ein vom Basismaterial unterscheidbares elektromagnetisches Abstrahlverhalten, insbesondere in einem Wellenlängenbereich von UV-Strahlung, sichtbarem Licht, IR-Strahlung und/oder Mikrowellen-Strahlung gebildet ist. Aufgrund des Abstrahlverhaltens des Druckmediums können somit eine Struktur und/oder Eigenschaft des Druckmediums erkannt werden. Dabei ist vorteilhaft, dass die Erkennung berührungslos erfolgen kann und damit mit einer geringeren Abnützung der Geräte bzw. der Informationsträger zu rechnen ist.

Weiters ist es auch möglich, dass die Mediuminformation aus einem oder mehreren sich auf und/oder im Druckmedium befindlichen Hologrammen ermittelt wird bzw. dass auf und/oder im Druckmedium wenigstens eine hologrammartige Darstellung angebracht ist. Vorteilhaft ist dabei, dass Hologramme eine hohe Fälschungssicherheit bieten und dadurch die Mediuminformation weniger leicht gefälscht oder kopiert werden kann. Weiters kann ein Hologramm auch zum Kontrollieren der Echtheit des Druckmediums durch das menschliche Auge herangezogen werden.

Ein weiterer vorteilhafter Verfahrensschritt sieht vor, dass die Mediuminformation von einer Erfassungsvorrichtung vom Druckmedium ausgelesen wird, die einen Sensor umfasst, der aus einer Gruppe umfassend Flächenkamera, Zeilenkamera, UV-Sensor und/oder IR-Sensor ausgewählt ist bzw. eine Weiterbildung einer Einrichtung zum Verarbeiten einer Darstellung eines Sicherheitsdruckes sieht vor, dass die Erfassungsvorrichtung mindestens einen optischen Sensor zum Erfassen der Mediuminformation umfasst, der aus einer Gruppe umfassend Flächenkamera, Zeilenkamera, UV-Sensor und/oder IR-Sensor ausgewählt ist. Dadurch können Abstrahlende Eigenschaften erfasst werden und eine berührungslose Ermittlung der Mediuminformation erfolgen. Es können auch Mediuminformationen im nicht-sichtbaren Bereich des Lichtspektrums herangezogen werden, beispielsweise der UV-Bereich oder der IR-Bereich, sodass die Mediuminformation nicht von menschlichem Auge erkannt werden kann und dadurch fälschungssicherer wird.

Ein weiterer Vorteil wird erreicht, wenn die Mediuminformation von einer Erfassungsvorrichtung vom Druckmedium ausgelesen wird, die einen Sensor umfasst, der aus einer Gruppe umfassend Magnetsensor, Wirbelstrom-Sensor, kapazitiver Sensor und/oder induktiver Sensor, ausgewählt ist. Dadurch kann eine berührungslose Erfassung der Mediuminformation erfolgen und kostengünstige Sensoren verwendet werden.

Eine vorteilhafte Ausbildung ist dadurch gegeben, dass die Mediuminformation von einer Erfassungsvorrichtung vom Druckmedium ausgelesen wird, die einen OFW (Oberflächenwellen)-Sensor und/oder Ultraschallsensor umfasst. Dadurch können spezielle Schwingungseigenschaften ausgelesen werden, welche als Mediuminformation dienen. Mit einem Oberflächenwellen-Sensor können auch chemische Eigenschaften, welche das Schwingungsverhalten des Sensors bzw. des Druckmediums beeinflussen, ausgelesen werden.

Vorteilhaft ist weiters, wenn die Verknüpfung der Druckdaten und der Mediuminformation durch eine elektronische Vorrichtung, vorzugsweise durch eine elektronische Vorrichtung in einem Schreib- und/oder Lesegerät für kartenförmige Informationsträger, erfolgt, bzw. wenn die Verarbeitungsvorrichtung eine elektronische Datenverarbeitungseinheit, insbesondere mit einem Mikroprozessor umfasst, welche zum Vergleichen der erfassten Mediuminformation vom Druckmedium und von aus einer grafischen Darstellung am Druckmedium ermittelten Mediumdaten ausgebildet ist. In einer elektronischen Vorrichtung lassen sich komplexe, in kurzer Zeit ausführbare Verknüpfungsalgorithmen implementieren, sodass die Verknüpfung der Druckdaten und der Mediuminformation zu einer erhöhten Fälschungssicherheit beiträgt.

Für die Verschlüsselung bzw. Entschlüsselung wird ein Chiffrier-Schlüssel oder verschlüsselter Chiffrier-Schlüssel, insbesondere mit einer Länge von 2 Kilobyte, der sich insbesondere auf einem elektronisch lesbaren Datenträger, beispielsweise einer SmartCard, befindet, verwendet. Der Chiffrier-Schlüssel auf dem elektronischen Datenträger kann durch eine elektronische Verarbeitungsvorrichtung eingelesen werden, ohne dass eine manuelle Eingabe eines Schlüssels erfolgen muss. Weiters ist von Vorteil, dass der Chiffrier-Schlüssel ausgetauscht werden kann, insbesondere kann eine Smart-Card gegen eine zweite, einen anderen Chiffrier-Schlüssel beinhaltende Smart-Card verwendet werden. Dadurch kann eine Verschlüsselungsvorrichtung mit mehreren ChiffrierSchlüssel arbeiten.

Die Einrichtung umfaßt eine Verarbeitungsvorrichtung zum Verknüpfen und Verschlüsseln von Daten, ein Druckmechanismus und/oder eine mit dem Druckmechanismus verbundene Recheneinheit, authentifiziert wird. Dadurch kann sichergestellt werden, dass die ordnungsgemäßen und für das Verfahren vorgesehenen, autorisierten Vorrichtungen verwendet werden.

Die Authentifizierung erfolgt mittels eines Authentifizierungs-Tokens und einer Authentifizierungs-Vorrichtung bzw. die Verarbeitungsvorrichtung ist mit einer Authentifizierungs-Vorrichtung verbunden und die Verarbeitungsvorrichtung ist dazu ausgebildet, nur dann eine gültige Darstellung eines Sicherheitsdruckes zu erstellen, wenn die Authentifizierungs-Vorrichtung mit einem gültigen Authentifizierungs-Token verbunden ist. Durch das Authentifizierungs-Token kann eine zusätzliche Sicherheit erzielt werden, da nur jene Personen Zugriff auf die für das Verfahren notwendigen Vorrichtungen haben, welche ein Authentifizierungs-Token besitzen. Es können dadurch nur speziell berechtigte Personen einen Sicherheitsdruck erstellen.

Von Vorteil erweist sich eine Weiterbildung, bei der für die Verschlüsselung bzw. Entschlüsselung ein symmetrischer Verschlüsselungs-Algorithmus, insbesondere ein Triple DES - Algorithmus, verwendet wird. Bei dieser Weiterbildung wird nur ein Chiffrier-Schlüssel zum Erstellen und Auslesen der Darstellung benötigt. Daher braucht bei der Ausgabe des Chiffrier-Schlüssels nicht darauf geachtet werden, wer oder welches Gerät zum Auslesen und welches zum Erstellen der Darstellung vorgesehen ist.

Es ist auch möglich, dass für die Verschlüsselung bzw. Entschlüsselung ein asymmetrischer Verschlüsselungs-Algorithmus verwendet wird. Dadurch wird die Fälschungssicherheit, bzw. die Möglichkeit unerlaubt den Chiffrier-Schlüssel zu erlangen eingeschränkt, da nicht in jedem Lesegerät der Chiffrier-Schlüssel gespeichert sein muss sondern lediglich ein Schlüssel zum Auslesen der Informationen aus der Druckdarstellung bzw. ein Dechiffrier-Schlüssel in einem Lesegerät nur zum Auslesen gespeichert sein muss.

Eine weitere, vorteilhafte Ausbildung sieht vor, dass eine Darstellung des Sicherheitsdruckes verarbeitet wird, welche durch einen zweidimensionalen Barcode, insbesondere einen Worldcode, durch Pearlstrings und durch einen Klartext gebildet wird bzw. dass die Darstellung des Sicherheitsdruckes durch eine Kombination von einem zweidimensionalen Barcode, insbesondere einem Worldcode, Pearlstrings und/oder Klartext gebildet ist. Dadurch kann eine fälschungssichere und maschinell leicht lesbare Darstellung erstellt werden und diese auch aufgrund des Klartextes in der Darstellung durch Personen mit dem freien Auge gelesen werden.

Ein weiterer Vorteil wird dadurch erreicht, dass die Vorrichtung zum Speichern und/oder Abrufen des Chiffrier-Schlüssels eine Schreib- und/oder Leseeinheit für eine Smart-Card oder dgl. umfasst. Dadurch kann der Chiffrier-Schlüssel auf einer Smart-Card gespeichert bzw. abgerufen werden. Eine Smart-Card hat den Vorteil, dass diese einfach - beispielsweise auf dem Postweg - verteilt werden kann und leicht ausgetauscht werden kann.

Von Vorteil erweist sich eine Weiterbildung, bei der die elektronische Datenverarbeitungseinheit zum Ausführen einer Soft- oder Firmware ausgebildet ist bzw. bei der die Soft- oder Firmware zum Verschlüsseln und/oder Entschlüsseln von Mediuminformation, eines Chiffrier-Schlüssels, von Druckdaten und/oder der Darstellung eines Sicherheitsdruckes ausgebildet ist bzw. wenn die Soft- oder Firmware zu einem Verknüpfen von Mediuminformation, eines Chiffrier-Schlüssels, von Druckdaten und/oder der Darstellung eines Sicherheitsdruckes ausgebildet ist. Somit können komplexe Algorithmen implementiert werden, welche unabhängig von der verwendeten Hardware sind. Weiters ist von Vorteil, dass die Soft- oder Firmware erneuert bzw. ein so genanntes Update durchgeführt werden kann.

Weiters ist es auch möglich, dass der Druckmechanismus zum thermischen Einbringen und/ oder Löschen von Darstellungen auf und/oder in einen mehrmals thermisch beschreib- und löschbaren Informationsträger ausgebildet ist bzw. dass das Druckmedium auf wenigstens einer Seite mit einer thermoreversibel bedruckbaren Schicht versehen ist oder wenigstens teilweise aus einem thermoreversibel bedruckbaren Material besteht. Dabei ist vorteilhaft, dass ein Informationsträger mehrmals verwendet werden kann bzw. die Informationen auf dem Informationsträger geändert werden können.

Von Vorteil erweist sich eine Weiterbildung, bei der die Verarbeitungsvorrichtung mit einer Vorrichtung zum Lesen, Beschreiben und/oder Löschen von elektronischen Speichermedien eines kartenförmigen Datenträgers oder des Informationsträgers verbunden ist. Dadurch können Chiffrier-Schlüssel von einem kartenförmige Datenträger gelesen werden oder Softoder Firmware Updates für die Verarbeitungsvorrichtung durchgeführt werden. Somit wird die Bedienbarkeit verbessert.

Vorteilhaft ist auch eine Weiterbildung, bei der die Verarbeitungsvorrichtung mit einer Dekodiereinrichtung zum Verarbeiten einer Darstellung für einen Sicherheitsdruck, insbesondere mit einem Worldcode-Decoder, verbunden ist. Die Verarbeitungsvorrichtung kann dadurch einfacher gestaltet werden, da die Dekodiereinrichtung nicht in der Verarbeitungsvorrichtung enthalten sein muss. Durch den Worldcode-Decoder kann ein World-Code entziffert werden.

Die Einrichtung umfasst eine Erfassungsvorrichtung, welche zum Erfassen der Darstellung auf dem Druckmedium und/oder der Mediuminformation des Druckmediums ausgebildet ist. Dadurch kann die Darstellung bzw. die Mediuminformation direkt durch die Dekodiereinrichtung erfasst werden und es kann eine zuverlässigere Verarbeitung der Daten der Erfassungsvorrichtung durch die Dekodiereinrichtung erfolgen.

Eine Ausbildung eines Informationsträgers für einen Sicherheitsdruck sieht vor, dass die zufällig entstandene Struktur an der Oberfläche des Basismaterials, beispielsweise durch Erhebungen und/oder Vertiefungen, gebildet ist. Durch diese Art der Struktur lässt sich ein erhöhter Kopierschutz erzielen, da die Struktur nicht durch einen Tinten- oder Laserkopierer reproduziert werden kann. Weiters ist eine kostengünstige Herstellung dieser oberflächlichen Struktur möglich.

Vorteilhaft ist weiters, wenn das Druckmedium ein weiteres Material zur Bildung der herstellungsbedingten, durch einen Zufallsprozess entstandenen Eigenschaft und/oder Struktur umfasst. Durch ein durch mehrere Materialien hergestelltes Druckmedium kann die Reproduzierbarkeit durch unautorisierte Personen deutlich reduziert werden.

Weiters ist es auch möglich, dass das weitere Material aus Fasern besteht. Durch zugegebene oder im Druckmedium eingebaute Fasern können leicht unterscheidbare, einzigartige Druckmedien hergestellt werden. Insbesondere weist jede Faser einen eigenen Verlauf auf, durch welchen diese von weiteren Fasern unterschieden werden kann. Fasern können weiters auch zur Erhöhung der Stabilität bzw. Festigkeit des Druckmediums beitragen.

Vorteilhaft ist weiters, wenn das weitere Material durch kornartige und/oder perlenartige Partikel gebildet ist. Kornartige bzw. perlenartige Partikel sind bei der Herstellung besonders leicht zu handhaben und können mit geringem Aufwand eine gleichverteilte Struktur im Druckmedium erzeugen.

Es ist auch möglich, dass das weitere Material oder das Basismaterial Molekül Marker enthält. Dadurch kann eine besonders hohe Fälschungssicherheit des Druckmediums erzielt werden, da Molekül Marker nur durch spezielle Labor-Geräte bzw. Mikroskope sichtbar gemacht werden können.

Eine weitere, vorteilhafte Ausbildung sieht vor, dass das Druckmedium ein kartenförmiger Datenträger mit einem Magnetspeicher und/oder einem nichtflüchtigen elektronischen Speichermedium ist. Dadurch können besonders sicherheitsrelevante, elektronisch verarbeitbare Daten auf dem Informationsträger gespeichert werden.

Vorteilhaft ist auch eine Weiterbildung, bei der auf dem Druckmedium eine Darstellung eines Sicherheitsdruckes dargestellt ist. Dadurch kann eine unverwechselbare Beziehung zwischen dem Druckmedium und der darauf dargestellten Information bzw. den darauf dargestellten Daten hergestellt werden.

Die Erfindung wird im nachfolgenden anhand der in den Zeichnungen dargestellten Ausführungsbeispiele näher erläutert.

Es zeigen:
- Fig. 1a:: ein kartenförmiger Informationsträger mit Sicherheitsdruck und Mediuminformation;
- Fig. 1b:: ein blattartiger Informationsträger mit Sicherheitsdruck und Mediuminformation;
- Fig. 2a:: eine Variante zur Bildung der Mediuminformation durch Erhebungen bzw. Vertiefungen an einem Druckmedium eines Informationsträgers;
- Fig. 2b:: eine weitere Variante zur Bildung der Mediuminformation durch Fasern in einer oberflächlichen Schichte des Druckmediums;
- Fig. 2c:: eine weitere Variante zur Bildung der Mediuminformation durch Fasern an der Oberfläche des Druckmediums;
- Fig. 2d:: eine weitere Variante zur Bildung der Mediuminformation durch Fasern bzw. Plättchen im Druckmedium;
- Fig. 2e:: eine weitere Variante zur Bildung der Mediuminformation durch Partikeln im Druckmedium;
- Fig. 2f:: eine weitere Variante zur Bildung der Mediuminformation durch Zusatzstoffe im Druckmedium;
- Fig. 2g:: eine weitere Variante zur Bildung der Mediuminformation durch Zusatzstoffe an der Oberfläche des Druckmediums;
- Fig. 3:: ein Querschnitt eines Informationsträgers mit einer thermo-reversibel beschreibbaren Beschichtung;
- Fig. 4:: ein Absorptions-Spektrum von zwei Materialien des Druckmediums zur Bildung der Mediuminformation;
- Fig. 5:: eine Vorrichtung zur Erstellung bzw. Überprüfung eines Sicherheitsdruckes;
- Fig. 6:: eine weitere Variante einer Vorrichtung zur Erstellung bzw. Überprüfung eines Sicherheitsdruckes;
- Fig. 7:: eine weitere Variante einer Vorrichtung zur Überprüfung eines Sicherheitsdruckes;
- Fig. 8:: eine Erfassungsvorrichtung mit optischen Sensoren;
- Fig. 9a:: Erfassungsvorrichtung mit Sensoren zur Erkennung von magnetfeldbeeinflussenden Materialien;
- Fig. 9b:: eine Variante einer Erfassungsvorrichtung mit Sensoren zur Erkennung von magnetfeldbeeinflussenden Materialien;
- Fig. 10a:: Erfassungsvorrichtungen mit kapazitiven Sensoren auf einer Seite des Informationsträgers;
- Fig. 10b:: Erfassungsvorrichtungen mit kapazitiven Sensoren auf beiden Seiten des Informationsträgers;
- Fig. 11:: ein Verfahren zur Erstellung eines Sicherheitsdruckes;
- Fig. 12:: ein Verfahren zur Erstellung eines Sicherheitsdruckes mit mehreren Verschlüsselungen;
- Fig. 13:: ein Verfahren zur Überprüfung eines Sicherheitsdruckes.

Einführen sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

In den gemeinsam beschriebenen Fig. 1 bis 4 wird ein Informationsträger 1 und ein Verfahren zur Erstellung bzw. Überprüfung eines Sicherheitsdruckes 40 erläutert.

Der Informationsträger 1 ist durch ein bedruckbares Druckmedium 2, welches ein Basismaterial 3 und eine dem Druckmedium 2 eindeutig zugeordnete Mediuminformation 4 umfasst, gebildet. Auf einer Oberseite 5 und/oder einer Unterseite 6 des Informationsträgers 1 können verschiedene Informationen 7 in Form einer Darstellung 29, insbesondere in Form eines Sicherheitsdruckes 40 auf- und/oder eingebracht sein. Wesentlich ist, dass der Informationsträgers 1 aufgrund der Herstellung des Druckmediums 2 einzigartig ist und dass darauf oder darin ein Sicherheitsdruck 40 dargestellt werden kann.

Die sich am Informationsträger 1 befindliche Darstellung 29 des Sicherheitsdruckes 40 umfasst Informationen über die Mediuminformation 4. Der Sicherheitsdruck 40 kann graphische Elemente, Symbole, Klartext 70, Piktogramme, Logos und verschiedene maschinenlesbare Darstellungen 29, wie z.B. ein- oder zweidimensionalen Barcodes 22, insbesondere einen Worldcode 23, grafische Zeichencodes, Perlenkettencodes 24 und/oder Punktcodes und dgl., umfassen. Der Sicherheitsdruck 40 ist so ausgeführt, dass darin auch Informationen 7 über die Mediuminformation 4 des Druckmediums 2 enthalten sind. Als bevorzugte Darstellung 29 des Sicherheitsdruckes 40 wird eine Kombination eines Worldcodes 23, eines Perlenkettencodes bzw. Pearlstrings 24 und eines Klartextes 70 verwendet. Der Worldcode 23 ist ein zweidimensionaler maschinenlesbarer Code, wobei die Information 7 durch die Anordnung von um ein Zentrum angeordneten Kreisringsegmenten dargestellt wird. Der Perlenkettencode bzw. Pearlstrings 24 ist ein Code, bei dem die Information 7 mittels informationsabhängig unterschiedlich verlaufenden bzw. gewellten Linien und mittels informationsabhängig unterschiedlich großen Punkten oder "Perlen" dargestellt wird. Es kann auch zumindest ein Teil einer durch den Perlenkettencode 24 dargestellten Information 7 als Klartext 70 dargestellt werden, um vom menschlichen Auge gelesen werden zu können.

Das Druckmedium 2 ist vorzugsweise kartenförmig oder blattartig mit einer flachen Oberseite 5 und Unterseite 6 ausgebildet. Auf der Oberseite 5 und/oder der Unterseite 6 können die Informationen 7 in Form von vom menschlichen Auge lesbare Informationen 7 und/oder maschinenlesbare Informationen 7 auf- oder eingebracht sein. Unter vom menschlichen Auge lesbaren Informationen 7 werden Informationen verstanden, welche ohne Zuhilfenahme von komplexen, technischen Vorrichtungen von Personen gelesen und verstanden werden können.

Das Basismaterial 3 des Druckmediums 2 bzw. Informationsträgers 1 gibt diesem die notwendige Festigkeit und kann weitere Materialien 8 aufnehmen und/oder mit verschiedenen Schichten 9 beschichtet sein. Das Basismaterial 3 kann sich auch zwischen zwei Schichten 9 befinden. Vorzugsweise ist das Basismaterial 3 durch einen papierartigen und/oder kunststoffartigen Werkstoff, beispielsweise PVC, gebildet. Weiters kann das Basismaterial auch durch eine, insbesondere zumindest teilweise transparente, Folie gebildet sein.

Die für den Informationsträger 1 notwendige Medieninformation 4 wird durch eine eindeutige und vorzugsweise bei einem Herstellungsverfahren durch einen Zufallsprozess entstandene Eigenschaft bzw. Struktur und/oder durch einen Zufallsprozess entstandenes, eindeutiges Merkmal des Druckmediums 2 gebildet. Der Zufallsprozess ist vorzugsweise derartig ausgewählt, dass aufgrund der Größe einer Ergebnismenge des Zufallsprozesses die Wahrscheinlichkeit von zwei identischen Ausgängen des Zufallsprozesses - also der Wahrscheinlichkeit, zwei Druckmedien 2 mit identischen Eigenschaften bzw. Merkmalen herzustellen - sehr klein bzw. nahezu unmöglich ist. Das eindeutige Merkmal bzw. die eindeutige Eigenschaft ist also für jedes Druckmedium 2 unterschiedlich, sodass zwei Druckmedien 2 aufgrund einer Messung bzw. Feststellung deren Merkmale bzw. deren Eigenschaften zumindest mit Hilfe einer Vorrichtung unterscheidbar sind.

Die herstellungsbedingte Mediuminformation 4 kann durch eine Struktur 10 des Basismaterials 3, durch Fasern 11, durch Plättchen 12, durch Partikel 13, durch Perlen 14 und/oder durch Zusatzstoffe 15 gebildet werden. Wesentlich für die Mediuminformation 4 ist, dass diese nicht ohne Zerstörung des Informationsträgers 1 geändert werden kann bzw. es nur sehr schwierig und unter sehr hohem Aufwand möglich ist, eine Kopie eines Druckmediums 2 mit der gleichen Mediuminformation 4, wie sie das Original aufweist, herzustellen.

Die Struktur 10 kann durch Erhebungen 16 und/oder Vertiefungen 17 im Basismaterial 3 und oder einer darüber gelegenen Schicht 9 gebildet sein. Die Erhebungen 16 können auch durch ein weiteres Material 8, beispielsweise in Form von Fasern 11, Plättchen 12, Partikel 13, Perlen 14 oder dergleichen gebildet sein. Die Erhebungen 16 können durch Noppen 18, streifen- und/oder linienförmig angeordnete Stege 19 gebildet sein. Die Vertiefungen 17 können linsensförmig sein und/oder durch kanalartige Ausnehmungen 20 gebildet sein.

Bei der Bildung der Mediuminformation 4 durch Fasern 11 oder Fäden können sich diese im Basismaterial 3 und/oder in einer weiteren Schicht 9 befinden. Es ist auch möglich, dass sich die Fasern 11 auf der Oberseite 5 und/oder der Unterseite 6 des Druckmediums 2 befinden.

Die Materialien 8, durch welche die Mediuminformation 4 gebildet wird, können bevorzugt andere Materialeigenschaften als das Basismaterial 3 aufweisen, beispielsweise können diese eine höhere oder niedrigere elektrische und/oder magnetische Leitfähigkeit haben, stärker oder schwächer als das Basismaterial magnetisiert sein oder ein anderes Abstrahl- und/oder Absorptionsverhalten für elektromagnetische Wellen haben. Beispielsweise können die Materialien 8 aus Metall oder einem elektrisch leitenden Kunststoff sein, sodass sie von einem kapazitiven oder induktiven Sensor 39 - Fig. 6 -registriert werden können. Es ist auch möglich, dass die Materialien 8 aus einem, insbesondere nur an speziellen, spektralen Bereichen 21, transparenten Stoff sind. Vorzugsweise liegen die spektralen Bereiche 21, an denen sich das Material 8 vom Basismaterial 3 im Absorptions- und/oder Reflexionsverhalten unterscheidet, außerhalb des für ein menschliches Auge erkennbaren, spektralen Bereiches, beispielsweise im UV-Bereich oder im Infrarotbereich. Es ist auch möglich als Material 8 einen lumineszierenden Stoff zu verwenden. Beispielsweise können Stoffe verwendet werden, welche eine unterschiedlich lange Nachleuchtdauer aufweisen. Die Nachleuchtdauer kann die Mediuminformation 4 bilden. Weiters können auch Molekül Marker verwendet werden. Unter einem Molekül Marker werden Partikel oder Stoffe verstanden, welche mit bestimmten Molekülen im Druckmedium 2 eine Verbindung eingehen und welche durch ein chemisches oder physikalisches Verfahren sichtbar gemacht werden können. Beispielsweise können Molekül Marker fluoreszierende Eigenschaften haben, welche mit Hilfe spezieller Mikroskopen sichtbar gemacht werden können. Durch die Anordnung der Molekül Marker am oder im Druckmedium 2 kann die Mediuminformation 4 gebildet werden.

Der Informationsträger 1 kann auch wenigstens ein maschinenlesbares Datenspeicherelement 25 umfassen. Dieses Datenspeicherelement 25 ist an sich unlösbar mit dem kartenförmigen Informationsträger 1 verbunden, insbesondere in diesem integriert oder wenigstens teilweise darin eingebettet, auf diesem aufgeklebt oder aufgedampft. Das Datenspeicherelement 25 kann dabei durch einen Magnetstreifen 26 und/oder durch einen elektronischen Chip 27 gebildet sein. Dieser elektronische Chip 27 auf dem kartenförmigen Informationsträger 1 kann einerseits über Kontaktflächen bzw. Kontaktelemente und/oder über eine im Kartenkörper integrierte Spulenanordnung zum Empfang und/oder zur Aussendung elektromagnetischer Wechselfelder mit elektronischen Peripherieeinheiten in Kommunikationsverbindung treten.

Anstelle eines Magnetstreifens 26 und/oder eines Chips 27 für eine kontaktbehaftete oder kontaktlose Kommunikation zu elektronischen Peripherieeinheiten ist es selbstverständlich auch möglich, auf dem Druckmedium 2 andere, aus dem Stand der Technik bekannte Datenspeicherelemente 25 zur bevorzugt veränderlichen, aber nicht flüchtigen Hinterlegung von Informationen bzw. Daten vorzusehen. Ein derartiges Datenspeicherelement 25 auf dem Informationsträger 1 soll also durch ein in Abhängigkeit der zu hinterlegenden Informationen 7 mehrmals beschreib- und löschbares, ohne ständige Zufuhr von externer Energie die jeweiligen Informationen 7 längerfristig beibehaltendes Speicherelement gebildet sein. Als Speicherelement kann somit der zuvor erwähnte Magnetstreifen 26 und/oder ein EEPROM-Speicher vorgesehen sein, welcher einer elektronischen Recheneinheit, insbesondere einem Mikrorechner, zur Verarbeitung von Daten zugeordnet ist. Dieser EEPROM-Speicher und die Recheneinheit bilden dabei den so genannten Chip 27 des Informationsträgers 1 in Kartenform. Bevorzugt wird ein Informationsträger 1, der durch ein thermisch-reversibles Verfahren beschreib- und löschbar ist, verwendet. Um diese Art der Informationsaufbringung zu ermöglichen, weist der Informationsträger 1 wenigstens auf einer seiner Flachseiten 5, 6 eine Beschichtung 28 bzw. Folie aus einem thermosensitiven Werkstoff auf, wie dies aus dem Stand der Technik, wie z.B. aus der EP 0 473 403 A2 (NCR Corporation) hinlänglich bekannt ist. Alternativ ist es selbstverständlich auch möglich, derartige Werkstoffe bzw. Materialien, welche bei definierter Temperatureinwirkung von einem opaken in einen transparenten Zustand und umgekehrt überführt werden können, in das Basismaterial 3 bzw. Substrat des Informationsträgers 1 einzumischen bzw. zu integrieren und so die gewünschte optische Veränderung bzw. eine bereichsweise Umfärbung des Informationsträgers 1 zu erzielen. Festzuhalten ist dabei, dass die optische Veränderung des Informationsträgers 1 bzw. die Veränderung der Lichtdurchlässigkeit des thermosensitiven Materials bis zur nächsten definierten Temperatureinwirkung permanent erhalten bleibt. Mit diesen Werkstoffen bzw. Beschichtungen 28 lassen sich somit kontrastreiche graphische Darstellungen 29 - Fig. 1a, Fig. 1b - am Informationsträger 1 aufbringen und wieder löschen bzw. aktualisieren.

Diese graphischen Darstellungen 29 können dabei aus einer Vielzahl von einzelnen Bildpunkten bzw. Pixeln zusammengesetzt sein oder aus durchgehenden, ununterbrochenen Linien, Bögen und dgl. gebildet werden. Neben Schwarz/Weiß- bzw. Monochromdarstellungen ist es selbstverständlich auch möglich, Farbdarstellungen zu generieren, sofern die Schreibwerkzeuge bzw. Behandlungsmechanismen darauf abgestimmt sind und entsprechendes, Farbkontraste erzeugendes Material am kartenförmigen Informationsträger 1 vorliegt.

Fig. 5 zeigt eine bevorzugte Ausführungsform der Vorrichtung 30 zur Verarbeitung und Bearbeitung eines Sicherheitsdruckes 40 - Fig. 1a, Fig. 1b - auf einem Informationsträger 1 - Fig. 1a, Fig. 1b -. Die Vorrichtung 30 umfasst vorzugsweise eine Verarbeitungsvorrichtung 32, eine Verbindungsplatine 74 und einen Druckmechanismus 75. Die Vorrichtung 30 ist über eine Verbindung 73, bevorzugt mit einer USB-Verbindung oder einer RS232-Verbindung, mit einer Recheneinheit 37, insbesondere mit einem Personal-Computer, verbunden.

Die Verarbeitungsvorrichtung 32 ist dazu ausgebildet, eine Darstellung 29 - Fig. 1a, Fig. 1b - eines Sicherheitsdruckes 40 zu erzeugen bzw. zu überprüfen. Zur Erstellung einer Darstellung 29 eines Sicherheitsdruckes 40, insbesondere in Form eines Worldcodes 23 - Fig. 1a -, kann die Verarbeitungsvorrichtung 32 via einer Verbindung 76 mit einer Dekodiereinrichtung 77 verbunden sein.

Eine weitere Ausbildungsform sieh vor, via eine Verbindung 78 eine Authentifizierungs-Vorrichtung 79 an die Verarbeitungsvorrichtung 32 anzuschließen. Um mit dem Druckmechanismus 75 und der Recheneinheit 37 kommunizieren zu können, ist die Verarbeitungsvorrichtung 32 über eine Verbindung 80 mit der Verbindungsplatine 74 verbunden, mit welcher auch der Druckmechanismus 75 über eine Verbindung 82 verbunden ist.

Die Verarbeitungsvorrichtung 32 umfasst vorzugsweise elektronische Mittel, die zumindest Verknüpfungen bzw. Verschlüsselungen von Daten erlauben. Hierfür weist die Verarbeitungsvorrichtung 32 einen Mikroprozessor auf, der zur Ausführung einer Software oder Firmware ausgebildet ist. Der Mikroprozessor ist zur Kommunikation mit weiteren Geräten ausgebildet bzw. sind am Mikroprozessor Schnittstellenbausteine angeschlossen, die eine Kommunikation gemäß dem RS-232 Standard oder dem USB-Standard (Universal Serial Bus) erlauben.

Die an die Verarbeitungsvorrichtung 32 angeschlossene Dekodiereinrichtung 77 ist dazu ausgebildet, aus elektronischen Daten bzw. Informationen 7 ein Druckbild 64 - Fig. 11 - in elektronischer Form zu erzeugen, welches beispielsweise durch den Druckmechanismus 75 auf ein Druckmedium 2 gebracht werden kann. Die Dekodiereinrichtung 77 kann vorzugsweise auch aus einer von einem Informationsträger 1 eingelesenen Darstellung 29 Informationen 7 - Fig. 1a - extrahieren und diese extrahierten Informationen der Verarbeitungsvorrichtung 32 zur Verfügung stellen. Vorzugsweise ist die Dekodiereinrichtung 77 durch einen Worldcode-Decoder 81 gebildet.

Die bei einer Variante der Vorrichtung 30 via die Verbindung 78 an die Verarbeitungsvorrichtung 32 angeschlossene Authentifizierungs-Vorrichtung 79 umfasst eine Schnittstelle zu einem mit der Authentifizierungs-Vorrichtung 79 verbindbaren Authentifizierungs-Token 83. Der Authentifizierungs-Token 83 ist ein physisches Element, welches einen oder mehrere Chiffrier-Schlüssel 44 oder verschlüsselte Chiffrier-Schlüssel 44, insbesondere durch ein Passwort verschlüsselte Chiffrier-Schlüssel 44, enthält, die zu einer korrekten Funktion bzw. zu einer Authentifizierung der Verarbeitungsvorrichtung 32 verwendet werden. Durch das Authentifizierungs-Token 83 kann sichergestellt werden, dass nur der Inhaber eines gültigen Authentifizierungs-Token 83 Zugriff auf die Verarbeitungsvorrichtung 32 hat. Es ist auch möglich, dass die Verarbeitungsvornchtung 32 dazu ausgebildet ist, nur bei einem bestimmten Authentifizierungs-Token 83 bzw. einem bestimmten Chiffrier-Schlüssel 44 auf dem Authentifizierungs-Token 83 voll funktionsfähig zu sein. Der auf dem Authentifizierungs-Token 83 befindliche Chiffrier-Schlüssel 44 kann auch für eine Verschlüsselung und Entschlüsselung von Informationen 7 herangezogen werden. Dadurch kann erreicht werden, dass die Vorrichtung 30 vor einem unberechtigten Zugriff geschützt ist bzw. ein Sicherheitsdruck 40 - Fig. 1a, Fig. 1b - nur mit Hilfe von zusammenpassenden Authentifizierungs-Token 83 und Verarbeitungsvorrichtung 32 erstellt werden kann.

Das Authentifizierungs-Token 83 ist bevorzugt durch eine Smart-Card mit einem Chip 27 oder einem Magnetstreifen 26 - Fig. 1a, Fig. 1b - gebildet. Der Chip 27 umfasst zumindest einen nichtflüchtigen Speicher. Es ist auch möglich, dass der Authentifizierungs-Token 83 auch mit einem Prozessor ausgestattet ist. Die Authentifizierungs-Vorrichtung 79 kann durch Kontakte oder per Funk Daten mit dem Authentifizierungs-Token 83 austauschen. Das Authentifizierungs-Token 83 kann auch eine Karte, insbesondere eine Smart-Card, mit einem thermoreversibel bedruckbaren Material sein, sodass jene durch die Druckvorrichtung 75 bedruckt werden kann.

Die Verbindungsplatine 74 der Vorrichtung 30 ist bevorzugt als Rückwandplatine 84 ausgebildet und umfasst mehrere Schnittstellen, vorzugsweise RS-232 und USB-Schnittstellen. Über die Schnittstellen der Verbindungsplatine 74 ist die Verarbeitungsvorrichtung 32 mit dem Druckmechanismus 75 verbunden, wobei die Verarbeitungsvorrichtung 32 via der Verbindung 80 mit der Verbindungsplatine 74 verbunden ist und der Druckmechanismus 75 via der Verbindung 82 mit der Verbindungsplatine 74 verbunden ist. Die Verbindung 80 ist vorzugsweise durch eine Verbindung gemäß dem RS-232-Standard gebildet. Es ist weiters auch möglich, die Verbindungsplatine 74 via Verbindung 73 mit der Recheneinheit 37 zu verbinden.

Der Druckmechanismus 75 umfasst bevorzugt eine Druckvorrichtung 34 - Fig. 6 - zum thermoreversiblen Beschreiben eines Informationsträgers 1 und eine Erfassungsvorrichtung 33 - Fig. 6 - zum Erfassen der Mediuminformation 4 - Fig. 2a bis Fig. 2g - des Informationsträgers 1. Die Druckvorrichtung 34 umfasst einen Druckkopf zur Erstellung von Darstellungen 29 - Fig. 1a, Fig. 1b - mit einer Auflösung von bevorzugt 300 dpi.

Die an die Vorrichtung 30 angeschlossene Recheneinheit 37 ist mit einer Authentifizierungs-Software, einer Verschlüsselungs-Software 85 bzw. einem Token- System zur Authentifizierung der Vorrichtung 30 ausgestattet. An die Recheneinheit 37 kann auch über eine Verbindung 86 eine Authentifizierungs-Vorrichtung 87 angeschlossen sein.

Die Verbindungen 73, 76, 78, 80, 82, 86 sind vorzugsweise durch Verbindungen gemäß dem RS232-Standard gebildet. Es ist auch möglich, eine oder mehrere dieser Verbindungen 73, 76, 78, 80, 82, 86 durch USB-Verbindungen oder kabellose Verbindungen zu verwenden. Eine kabellose Verbindung kann mittels einer Funk-Übertragung, beispielsweise mittels einer Verbindung gemäß dem Bluetooth-Standard, oder einer optischen Übertragungsform, beispielsweise mittels einer Infrarot-Verbindung, erfolgen.

Fig. 6 zeigte eine weitere Ausbildungsform der Vorrichtung 30, mit der der Informationsträger 1 überprüft und vorzugsweise beschrieben und gelöscht werden kann. Die Vorrichtung 30 umfasst eine Steuervorrichtung 31 mit einer Verarbeitungsvorrichtung 32, eine Erfassungsvorrichtung 33, eine Druckvorrichtung 34, vorzugsweise eine Lese- und Schreibvorrichtung, eine Speichereinheit 35 und einen Führungsmechanismus 36.

Die Steuervorrichtung 31 dient zur Koordination der einzelnen Vorrichtungen und ist mit diesen verbunden. Die Steuervorrichtung 31 kann auch mit einer externen Recheneinheit 37, insbesondere einem Personalcomputer, oder einem lokalen oder globalen Netzwerk verbunden sein. Die Verbindung zu den einzelnen Einheiten bzw. Vorrichtungen kann über Leitungen oder auch zumindest teilweise über kabellose Verbindungen, beispielsweise Infrarotverbindungen oder Funkverbindungen, hergestellt sein. Vorzugsweise umfasst die Steuervorrichtung 31 auch die Verarbeitungsvorrichtung 32. Es ist auch möglich, dass die Verarbeitungsvorrichtung 32 durch eine eigenständige Vorrichtung gebildet ist. Eine weitere Möglichkeit besteht darin, die Steuervorrichtung 31 mit einer Software oder einer Firmware auszustatten, welche die Aufgaben der Verarbeitungsvorrichtung 32 übernehmen kann. Die Steuervorrichtung 31 bzw. die Verarbeitungsvorrichtung 32 kann weiters auch an eine externe Verschlüsselungsvorrichtung 38, insbesondere an eine Verschlüsselungs-Beschleunigerkarte angeschlossen sein. Die Aufgaben der Verarbeitungsvorrichtung 32 können auch durch eine Software auf einer Recheneinheit 37, beispielsweise einem Personalcomputer, durchgeführt werden.

Die Erfassungsvorrichtung 33 umfasst vorzugsweise zumindest einen Sensor 39, mit dem eine sich am Informationsträger 1 befindliche Information 7 - Fig. 1a - bzw. Darstellung 29 - Fig. 1a -, insbesondere ein Sicherheitsdruck 40 - Fig. 1a -, erfasst bzw. eingelesen werden kann. Die Erfassungsvorrichtung 33 umfasst vorzugsweise auch einen Sensor 41, der zur Erfassung der Mediuminformation 4 - Fig. 1a - des Druckmediums 2 ausgebildet ist. Die Erfassungsvorrichtung 33 kann auch zum Erfassen von Eigenschaften lumineszierender oder auf andere Art selbststrahlender Materialien 8 oder Zusatzstoffe 15 ausgebildet sein. Beispielsweise kann die Radioaktivität des Druckmediums 2 bzw. des Informationsträgers 1 mittels einem mit der Steuervorrichtung 31 verbundenen Geiger-Müller-Zähler, mittels eines Szintillationszählers oder mittels Halbleiterdetektoren gemessen werden und daraus die Mediuminformation 4 gewonnen werden. Zum Messen bzw. Erfassen von Eigenschaften lumineszierender Materialien wird das Druckmedium 2 vorzugsweise vor der Messung oder während der Messung mit elektromagnetischen Wellen bestrahlt oder auf eine andere Art mit Energie beaufschlagt, um ein Abstrahlen des Materials herbeizuführen. Der Sensor kann auch durch einen im Ultraviolett- (UV) Bereich 21 des Lichtes sensiblen Sensor oder einen im Infrarot-(IR) Bereich sensiblen Sensor, beispielsweise durch ein auf UV- oder IR-Strahlung reagierendes Halbleiterelement, gebildet sein. Einige weitere Varianten des Sensors 41 zur Erfassung der Mediuminformation 4 werden in der Beschreibung der Fig. 8 bis Fig. 10 genauer erläutert.

Es ist auch möglich, dass der Sensor 39 zum Erfassen der sich am Informationsträger befindlichen Informationen 7 bzw. Darstellung 29, insbesondere den Sicherheitsdruck 40, und der Mediuminformation 4 ausgebildet ist. Die Erfassungsvorrichtung 33 kann auch eine Steuerung 42 für die Erfassungsvorrichtung 33 umfassen, die mit der Steuervorrichtung 31 verbunden ist, um die Steuervorrichtung 31 zu entlasten bzw. um eine zur Steuervorrichtung 31 kompatible Schnittstelle bereitzustellen.

Die Druckvorrichtung 34 der Vorrichtung 30 ist vorzugsweise zum Bedrucken des Informationsträgers 1 ausgebildet. Vorzugsweise wird ein Druckkopf 43 verwendet, der für ein thermisch reversibles Druckverfahren geeignet ist. Dadurch kann Information 7 auf den Informationsträger 1 gebracht werden und bei Bedarf geändert oder gelöscht werden.

Die Speichereinheit 35 der Vorrichtung 30 kann zum Speichern bzw. Abrufen von Daten mit der Steuervorrichtung 31 verbunden sein. In der Speichereinheit 35 können Programmdaten für ein Steuerprogramm oder andere Daten, insbesondere ein oder mehrere Chiffrier-Schlüssel 44 - Fig. 12, Fig. 13 - oder verschlüsselte Chiffrier-Schlüssel 44 gespeichert sein. Der bzw. die Chiffrier-Schlüssel 44 können von der Steuervorrichtung 31 bzw. der Verarbeitungsvorrichtung 32 abgerufen werden. Die Speichereinheit 35 kann einen Wechseldatenträger, insbesondere eine Smart-Card, umfassen.

Um den Informationsträger 1 führen zu können, ist die Vorrichtung 30 vorzugsweise auch mit einem Führungsmechanismus 36 ausgestattet. Der Führungsmechanismus 36 umfasst vorzugsweise mehrere Führungsrollen 46, Führungsbleche oder Führungsschienen 47 und vorzugsweise auch eine Gegendruckrolle 48. Der Führungsmechanismus 36 dient zum Führen bzw. Befördern eines Informationsträgers 1, vorzugsweise eines kartenförmigen Informationsträgers 1. Die Gegendruckrolle 48 ist gegenüber der Druckvorrichtung 34 bzw. gegenüber des Druckkopfes 43 angeordnet und dient zur Unterstützung des Informationsträgers 1 bei einem Druckvorgang oder bei einem Löschvorgang.

Weiters kann die Steuervorrichtung 31 auch mit einer Ein- und Ausgabevorrichtung verbunden sein. Die Eingabevorrichtung kann in Form einer Tastatur ausgeführt sein, oder durch einen Touch-Screen. Die Ausgabevorrichtung kann durch Anzeigeleuchten, beispielsweise LEDs, einer Flüssigkristallanzeige oder durch einen Bildschirm, beispielsweise durch einen Touch-Screen, gebildet sein.

Weiters kann die Vorrichtung 30 auch eine Datenschnittstelle 45 umfassen, die zum Beschreiben eines Datenspeicherelements 25 - Fig. 1a, Fig. 1b -, beispielsweise ein Magnetstreifen 26 - Fig. 1a, Fig. 1b - oder ein Chip 27 - Fig. 1a, Fig. 1b -, ausgebildet ist.

Eine weitere Aufgabe der erfindungsgemäßen Vorrichtung 30 kann es sein, die in einem entsprechenden maschinenlesbaren Datenspeicherelement 25- Fig. 1a, Fig. 1b - , d.h. in einem Magnetstreifen 26 - Fig. 1a, Fig. 1b - oder einem Chip 27 - Fig. 1a, Fig. 1b - hinterlegten Informationen bzw. Daten auszulesen, entweder selbst zu verarbeiten oder für eine Datenverarbeitung an übergeordnete Einheiten weiterzuleiten und wenigstens einen Teil der geänderten bzw. aktuellen Daten in optisch erkennbarer Form bzw. in Form einer Darstellung 29 - Fig. 1a, Fig. 1b -, d.h. in Klartext oder mittels sonstigen grafischen Zeichen, auf wenigstens einer Flachseite 5, 6 des Informationsträgers 1 aufzubringen und gegebenenfalls ungültig gewordene Angaben vom Informationsträger 1 zu löschen oder diese zu überschreiben. Die Darstellung der Daten des Datenspeicherelements 25 kann auch in Form eines Sicherheitsdruckes 40 - Fig. 1a, Fig. 1b - erfolgen. Die erfindungsgemäße Vorrichtung 30 kann also dazu dienen, zumindest einen Auszug der im Datenspeicherelement 25 hinterlegten Daten, wie z.B. ein Restguthaben, geänderte Berechtigungen, eine History über die Verwendung des Informationsträgers 1, die aktuellen Bonuspunkte oder dgl., in von Menschen lesbarer Form dauerhaft bzw. mit wochen- oder jahrelanger Sichtbarkeit auf den Informationsträger 1 zu schreiben bzw. zu drucken. Diese vom menschlichen Auge erkennbaren, optischen Darstellungen sind dann durch nachfolgende thermische Behandlungen mittels der Vorrichtung 30 oftmals veränder- bzw. aktualisierbar.

Mittels der Vorrichtung 30 können derartige kartenförmige Informationsträger 1 mit beliebigen maschinenlesbaren Informationen 7, wie z.B. ein- oder zweidimensionalen Barcodes, grafischen Zeichen- oder Punktcodes und dgl., aber auch mit Klartextinformationen, wie z.B. Zeichen, Buchstaben, Graphiken, Logos, Piktogrammen und dgl., versehen werden. Diese auf wenigstens einer der beiden Flachseiten 5, 6 des Informationsträgers 1 zu hinterlegenden Informationen 7 werden dabei von der Vorrichtung 30 derart aufgebracht, dass deren Vorhandensein vom menschlichen Auge optisch erfassbar ist.

Die Vorrichtung 30 dient auch zum Bearbeiten, insbesondere zum Bedrucken bzw. Beschreiben, bedarfsweisen Löschen und gegebenenfalls Wiederbeschreiben, wenigstens einer Seite von kartenförmigen Informationsträgern 1. Unter Informationsträger 1 werden vor allem in Ihrem Format genormte, großteils aus Kunststoff bestehende Kartenkörper, insbesondere so genannte Smart-Cards, verstanden, die für das Menschliche Auge sichtbare und/oder unsichtbare Informationen 7 enthalten. Diese Informationsträger 1 werden vielfach als Identifikations- oder Ausweiskarte, als Berechtigungsausweis für die Beanspruchung von Dienstleistungen, als Überprüfungsmittel für Zutritts- oder Nutzungsberechtigungen, als Berechtigungsmittel für Transaktionen, als Zahlungsmittel und dgl. verwendet.

Alternativ ist es selbstverständlich auch möglich, dass der mit der Vorrichtung 30 zu bearbeitende Informationsträger 1 andere, insbesondere klein- oder großflächigere Formate aufweist. So ist es auch denkbar, die Vorrichtung 30 zum Überschreiben oder Wiederbeschreiben, d.h. zum Löschen und gegebenenfalls erneuten Beschreiben von blattförmigen Informationsträgern 1 im DIN-A4-Format oder größer zu verwenden. Die Größe der zu verarbeitenden Informationsträger 1 hängt nur von der Dimensionierung der Vorrichtung 30 ab und sind der Baugröße der Vorrichtung 30 bzw. der einzelnen Funktionselemente kaum Grenzen gesetzt. Lediglich aufgrund der bevorzugten, jedoch nicht darauf beschränkten Ausgestaltung der Vorrichtung 30 als Kartenverarbeitungsgerät wird der Einfachheit halber vielfach auf kartenförmige Informationsträger 1 Bezug genommen.

In Fig. 7 ist eine weitere Ausführungsvariante der Vorrichtung 30 zum Überprüfen eines Sicherheitsdruckes 40 dargestellt. Die Vorrichtung 30 ist dabei als eine mobile Überprüfungseinheit 49, die eine Erfassungsvorrichtung 33, eine Ausgabevorrichtung 50, eine Eingabevorrichtung 51, eine Übertragungsvorrichtung 52 umfassen kann. Die Übertragungsvorrichtung 52 kann durch ein Funk-Modul, beispielsweise durch ein Bluetooth-Modul, durch ein Infrarot-Modul oder durch ein Schnittstellenmodul für eine Kabelübertragung, beispielsweise ein USB-Modul, gebildet sein.

Die mobile Überprüfungseinheit 49 ist vorzugsweise mit einem Handgriff versehen, in dessen unmittelbarer Nähe zumindest ein Teil einer Eingabevorrichtung 51, insbesondere ein Taster, angeordnet ist.

Bevorzugt ist die Überprüfungseinheit 49 via ein Funk-Modul mit einer Recheneinheit 37 verbunden. Die Recheneinheit 37 kann an eine Authentifizierungs-Vorrichtung 87 angeschlossen sein, um unberechtigte Benutzer vom Gebrauch ausschließen zu können. Weiters kann auch die Überprüfungseinheit 49 eine Authentifizierungs-Vorrichtung 77, insbesondere einen Worldcode-Decoder 81, umfassen.

In Fig. 8 bis Fig. 10b sind verschiedene Sensoren 39, 41 zum Erfassen einer Darstellung 29 - Fig. 1a - auf dem Informationsträger 1 bzw. zum Erfassen der Mediuminformation 4 - Fig. 1a - des Informationsträgers 1 dargestellt.

Fig. 8 zeigt dabei einen Sensor 39, 41, der eine Kamera 53 umfasst. Die Kamera 53 kann eine Flächenkamera oder eine Zeilenkamera sein. Zum Erkennen eines speziellen, spektralen Bereiches 21 - Fig. 4 - kann die Kamera 53 im gewünschten Bereich 21 eine erhöhte Empfindlichkeit zeigen. Es ist auch möglich einen Filter 54 vor dem Sensor 39, 41, insbesondere vor die Kamera 53, anzuordnen, um einen speziellen spektralen Bereich 21 untersuchen zu können. Weiters kann auch ein strukturierter, lichtstrahlablenkender Filter 54 verwendet werden, beispielsweise ein Gitter, insbesondere einer Abbildung oder einem Hologramm angepasstes Gitter, oder eine Linse, um die gewünschte Mediuminformation 4 erfassen zu können. Dadurch können speziell sich auf dem Informationsträger 1 befindliche Hologramme gut und ohne großen Rechenaufwand untersucht werden. Es kann auch ein Linsensystem zwischen der Kamera und dem Informationsträger angeordnet werden, insbesondere kann ein Linsensystem verwendet werden, welches einen Brennpunkt aufweist, in welchen ein strukturierter Filter 54 positioniert ist. Dadurch kann eine optische Fourier-Transformation ohne Rechenaufwand durchgeführt werden. Um ein besseres Messergebnis erzielen zu können, wird der Informationsträger 1 von einer Beleuchtungseinrichtung 55 be- oder durchleuchtet. Die Beleuchtungseinrichtung 55 kann durch eine Leuchtdiode, eine Laserdiode oder eine Gasentladungslampe gebildet sein. Die Beleuchtungseinrichtung 55 kann auch gepulst, beispielsweise synchron zu einer Abtastfrequenz des Sensors 39, 41, insbesondere der Kamera 53, betrieben werden. Die Beleuchtungseinrichtung 55 kann auch mehrfärbig ausgeführt sein, insbesondere derartig, dass verschiedene Farben zu verschiedenen Zeiten zugeschaltet werden. Die Zuschaltung der Farben kann wiederum mit einer zur Abtastfrequenz bzw. Auslesefrequenz des Sensors 39, 41 synchronen Frequenz erfolgen. Dadurch kann auch eine Nachleuchtdauer eines oder mehrerer lumineszierender Materialien 8 bzw. Zusatzstoffe 15 - Fig. 2d bis Fig. 2g - gemessen bzw. erfasst werden.

In Fig. 9a und Fig. 9b werden Ausführungsvarianten eines Sensors 41 zum Auslesen von Mediuminformation 4 - Fig. 1a - schematisch dargestellt. Der Sensor 41 umfasst dabei vorzugsweise eine Spule 56 und vorzugsweise auch einen Spulenkern 57 und eine Steuerung 58. Mit diesem Sensor 41 kann eine in Form von magnetischen oder magnetisch leitenden Materialien 8 enthaltende Mediuminformation 4 des Informationsträgers 1 gelesen werden. Es ist auch möglich zwei Spulen 56 zu verwenden, wobei eine Spule als Prüfspule und eine weitere Spule 56 als Messspule herangezogen wird. Die Spulen können von einer Seite des Informationsträgers 1 bzw. von beiden Seiten des Informationsträgers 1 auf das Druckmedium 2 bzw. den Informationsträger 1 einwirken bzw. messen.

Wie in Fig. 9b dargestellt, kann der Spulenkern 57 auch derart geformt sein, dass der Spulenkern 57 an beiden Seiten des Informationsträgers 1 angrenzt.

In Fig. 10a und Fig. 10b ist eine weitere Variante eines Sensors 41 gezeigt, bei dem die Mediuminformation 4 - Fig. 1a, Fig. 1b - durch Kondensatoren 59 ermittelt wird. Die Kondensatoren 59 können auf einer Seite des Informationsträgers 1 angewendet werden oder von beiden Seiten. Die zur Ermittlung der Mediuminformation 4 notwendigen Kondensatoren 59 sind vorzugsweise an eine Steuerung 60 bzw. Auswerteschaltung angeschlossen. Die Steuerung 60 kann mit der Steuervorrichtung 31 verbunden sein bzw. auch zumindest teilweise in dieser integriert sein.

Es ist auch möglich mehrere Kondensatoren 59 bzw. Sensoren 41 in einer Linie oder rasterförmig anzuordnen. Bei der Erfassung der Mediuminformation 4 kann der Informationsträger 1 relativ zum Sensor 41 stillstehen oder mit einer Relativbewegung vorbeibewegt werden. Vorzugsweise wird beim Vorbeibewegen des Informationsträgers 1 am Sensor 41 die RelativGeschwindigkeit des Informationsträges 1 gemessen oder ein Zeitwegdiagramm ermittelt. Der Sensor 41 zum Erfassen der Mediuminformation 4 - Fig. 1a, Fig. 1b - der Erfassungsvorrichtung 33 - Fig. 6 und Fig. 7 - kann auch durch einen OFW (Oberflächenwellen)-Sensor oder Ultraschallsensor gebildet sein. Durch einen OFW-Sensor oder auch SAW (Surface Acousitc Wave)-Sensor können chemische Eigenschaften des Druckmediums 2 erfasst werden, welche eine Mediuminformation 4 bilden. Dabei reagiert die Oberfläche des Sensors, welcher vorzugsweise ein Piezoelement umfasst, mit den Substanzen auf dem Druckmedium und dadurch wird die Schwingungsfähigkeit des Sensors messbar beeinflusst. Durch einen Ultraschallsensor können akustische Eigenschaften des Druckmediums 2 herangezogen werden, um eine Mediuminformation 4 des Druckmediums 2, beispielsweise das Schwingungsverhalten, zu ermitteln.

In Fig. 11 ist ein Verfahren zur Erstellung des Sicherheitsdruckes 40 - Fig. 1a, Fig. 1b - dargestellt. Vorzugsweise werden dabei Druckdaten 61, welche Informationen enthalten, und die Mediuminformation 4 an einen Verknüpfungsalgorithmus 62 weitergegeben. Die durch den Verknüpfungsalgorithmus 62 verknüpften Daten bzw. Informationen werden dann an einen Verschlüsselungsalgorithmus 63 weitergegeben. Der Verschlüsselungsalgorithmus 63 generiert zusammen mit einem Chiffrier-Schlüssel 44 aus den Eingangsdaten des Verschlüsselungsalgorithmus 63 ein Druckbild 64. Es ist auch möglich, den Verknüpfungsalgorithmus 63 derart auszubilden, dass dadurch ein Druckbild 64 erzeugt werden kann. Das erzeugte Druckbild 64 wird durch die Druckvorrichtung 34 - Fig. 6 - als Darstellung 29 - Fig. 1a, Fig. 1b - bzw. Sicherheitsdruck 40 - Fig. 1a, Fig. 1b - auf den Informationsträger 1 gebracht.

Die Druckdaten 61 können dabei verschiedene Informationen 7 - Fig. 1a, Fig. 1b - umfassen, beispielsweise Daten zur Identifizierung einer Person, einer Eintrittskarte oder eines Fahrscheines. Zur Identifizierung einer Person können verschiedene Informationen 7 herangezogen werden. Beispielsweise der Name, das Geburtsdatum, eine Identifizierungsnummer, ein Foto und/oder sonstige biometrische Daten, wie zum Beispiel Informationen 7 über einen Fingerabdruck, Beschaffenheit der Netzhaut des Auges, verschiedene Körperabmessungen oder sonstige Eigenschaften, die zur Identifizierung einer Person in Frage kommen. Es ist auch möglich, Informationen 7 der Stimme einer Person oder von elektrischen Charakteristiken, beispielsweise von einem EKG (Elektrokardiogramm) oder von einem EEG (Elektro-Enzephalographie), in die Druckdaten 61 einfließen zu lassen.

Die Mediuminformation 4 - Fig. 2a bis Fig. 2g - wird mittels der Erfassungsvorrichtung 33 - Fig. 6 - aus der Beschaffenheit des Druckmediums 2 - Fig. 1- des Informationsträgers 1 - Fig. 1- ermittelt. Die Beschaffenheit bzw. die Eigenschaften, welche die Mediuminformation 4 festlegen, werden vorzugsweise durch den zufälligen Prozess bei der Herstellung des Druckmediums 2 gebildet. Durch die Erfassungsvorrichtung 33 werden Teile der Beschaffenheit des Druckmediums 2 aufgenommen, welche dann die Mediuminformation 4 bilden. Beispielsweise kann mittels der Erfassungsvorrichtung 33 das Druckmedium 2 mit einem Rasterabstand von Messpunkten von 0,5 mm abgetastet werden. Beim Abtasten kann festgestellt werden, welche Beschaffenheit des Druckmediums 2 sich an den Messpunkten befindet. Die Beschaffenheit kann als Wahrheitswert, beispielsweise ob eine Faser 11 - Fig. 2b bis Fig. 2d - am Messpunkt vorhanden ist oder nicht, oder als Wert mit einer höheren Auflösung, insbesondere ein 8 Bit- oder 16 Bit-Wert der Farbe des Messpunktes festgestellt werden. Es ist auch möglich, einen Messpunkt über einen Zeitraum zu beobachten, und den zeitlichen Verlauf des Messwertes mittels der Erfassungsvorrichtung 33 aufzunehmen. Dadurch kann beispielsweise eine Nachleuchtdauer eines lumineszierenden Stoffes gemessen werden. Die Festlegung, welche Teile der Beschaffenheit des Druckmediums 2 erfasst werden, kann entweder für jeden Informationsträger 1 gleich gewählt werden oder von den Druckdaten 61, Chiffrier-Schlüsseln 44 und/oder vom Ort der Darstellung 29 - Fig. 1a, Fig. 1b - auf einem Informationsträger 1 abhängig sein. Beispielsweise können für verschiedene Informationsträger 1, welche einen Personalausweis darstellen, die Orte der Messpunkte abhängig vom Namen oder sonstigen Daten der Person gewählt werden. Ebenso können die Orte der Messpunkte von dem verwendeten Chiffrier-Schlüssel 44 abhängig sein. Eine weitere mögliche Ausbildung sieht vor, nur jene Eigenschaften bzw. Beschaffenheit des Druckmediums 2 als Mediuminformation 4 heranzuziehen, welche sich am Ort der Darstellung 29 befinden bzw. kann der Ort der Messpunkte vom Ort der Darstellung 29 abhängen. Beispielsweise kann für eine Darstellung 29, welche in einem unteren Flächenabschnitt auf der Oberseite am Informationsträger aufgedruckt wird, Mediuminformation 4 von einem oberen Flächenabschnitt der Oberfläche herangezogen werden oder umgekehrt.

Der Verknüpfungsalgorithmus 62 und der Verschlüsselungsalgorithmus 63 können in der Steuervorrichtung 31 - Fig. 6 - bzw. Verarbeitungsvorrichtung 32 - Fig. 6 - implementiert sein. Vorzugsweise wird dabei eine den Verknüpfungsalgorithmus 62 bzw. den Verschlüsselungsalgorithmus 63 beschreibende bzw. ausführende Soft- oder Firmware verwendet, welche von einem Mikroprozessor in der Steuervorrichtung 31 bzw. in der Verarbeitungsvorrichtung 32 ausgeführt wird. Die Befehlsabfolge des Verknüpfungsalgorithmus 62 bzw. den Verschlüsselungsalgorithmus 63 wird in einem elektronischen oder magnetischen Speichermedium gespeichert, welches sich im Mikroprozessor oder in einem externen Speicher befindet.

Es ist auch möglich, als Verknüpfungsalgorithmus 62 einen Verschlüsselungsalgorithmus 63 zu verwenden. Hierzu wird beispielsweise die Mediuminformation 4 als Chiffrier-Schlüssel 44 verwendet mit welchem die Druckdaten 61 verschlüsselt werden.

Der Chiffrier-Schlüssel 44 ist vorzugsweise in der Speichereinheit 35 -Fig. 6 - gespeichert. Die Länge des Chiffrier-Schlüssels 44 kann einer für Verschlüsselungsalgorithmen 63 üblichen Länge, beispielsweise 56 Bit, 64 Bit, 128 Bit oder 512 Bit oder eine Länge von 2 kByte aufweisen. Es ist auch möglich, dass der Chiffrier-Schlüssel 44 in verschlüsselter Form in der Speichereinheit 35 gespeichert wird, beispielsweise kann der Chiffrier-Schlüssel 44 durch ein Passwort verschlüsselt sein.

In Fig. 12 ist eine weitere Verfahrensvariante zum Erstellen eines Sicherheitsdruckes 40 dargestellt. Bei dieser Variante können die Mediuminformation 4 und/oder die Druckdaten 61 vor dem Verknüpfen jeweils einem Verschlüsselungsalgorithmus 63 zugeführt werden. Im Verknüpfungsalgorithmus 62 werden dann verschlüsselte Druckdaten 61 bzw. eine verschlüsselte Mediuminformation 4 verknüpft. Zusätzlich ist es dann möglich, dass die Daten des Verknüpfungsalgorithmus 62 an einen Verschlüsselungsalgorithmus 63 übergeben werden. Es können auch verschiedene Verschlüsselungsalgorithmen 63 verwenden werden bzw. diese mehrmals bei einer Verschlüsselung anzuwenden.

In Fig. 13 ist ein Verfahren zum Überprüfen eines Sicherheitsdruckes 40 dargestellt. Dabei wird die Darstellung 29 - Fig. 1a, Fig. 1b - von einem Informationsträger 1 durch eine Erfassungsvorrichtung 33 eingelesen und an einen Entschlüsselungsalgorithmus 65 weitergegeben. Der Entschlüsselungsalgorithmus 65 entschlüsselt die eingelesenen Daten der Darstellung 29 mit Hilfe eines Chiffrier-Schlüssels 44 und gibt die entschlüsselten Daten an einen Extrahierungsalgorithmus 66 weiter. Der Extrahierungsalgorithmus 66 teilt die Daten in Informationsdaten 67 und Mediumdaten 68 auf, welche gegebenenfalls noch durch einen Entschlüsselungsmechanismus 65 und mit Chiffrier-Schlüssel 44 entschlüsselt werden. Weiters wird auch die Mediuminformation 4 des Informationsträgers 1 durch die Erfassungsvorrichtung 33 eingelesen und an einen Vergleichsalgorithmus 69, welchem auch die extrahierten Mediumdaten 68 zugeführt werden, weitergegeben. Der Vergleichsalgorithmus 69 vergleicht die Mediumdaten 68, welche aus der Darstellung 29 gewonnen werden und die Mediuminformation 4 repräsentieren sollen, mit der Mediuminformation 4, die direkt von der Erfassungsvorrichtung 33 eingelesen wird, und erzeugt einen Wahrheitswert 72 oder eine Information betreffend der Übereinstimmung von Mediumdaten 68 und Mediuminformation 4. Es ist auch möglich, die verschlüsselten Mediumdaten 68 nicht zu entschlüsseln, sondern die direkt eingelesene Mediuminformation 4 zu verschlüsseln und anschließend die verschlüsselten Mediumdaten 68 mit der verschlüsselten Mediuminformation 4 zu vergleichen.

Der Extrahierungsalgorithmus 66 kann auch derart ausgebildet sein, dass dabei ein Wahrheitswert 71 erzeugt wird, der eine Auskunft über die Gültigkeit der Darstellung 29 auf dem Informationsträger 1 gibt. Dies kann dadurch erreicht werden, dass die Darstellung 29 auch Informationen 7 umfasst, mit der Fehler in der Darstellung 29 erkannt werden können. Derartige Informationen 7 können redundante Informationen 7 sein oder für jede Darstellung 29 gleich bleibende Prüfinformationen. Die Fehler können beispielsweise durch die Verwendung eines Hamming-Codes in der Darstellung 29 erkannt werden, wie dies aus der Informations- oder Kodierungstheorie hinlänglich bekannt ist.
Als Verschlüsselungsalgorithmen 63 können verschiedene Arten von Algorithmen herangezogen werden. Beispielsweise können symmetrische Verschlüsselungsalgorithmen 63, beispielsweise ein RC2-, RC4-, RC5-, DES-, Triple DES-, oder AES- Algorithmus, verwendet werden. Unter dem DES-Algorithmus (Digital Encryption Standard) wird ein Verschlüsselungsalgorithmus verstanden, welcher einen 56-Bit-Chiffrier-Schlüssel verwendet. Beim Triple DES-Algorithmus wird der DES-Algorithmus dreimal hintereinander angewandt.

Es können auch asymmetrische Verschlüsselungsalgorithmen 63 zum Verschlüsseln verwendet werden.

Um die Mediuminformation 4 des Druckmediums 2 effizienter verarbeiten zu können insbesondere zum Komprimieren der Mediuminformation, können auch Hash-Algorithmen, insbesondere MD5, SHA-1 oder RIPEMD-160, Verwendung finden.

Der Ordnung halber sei abschließend darauf hingewiesen, dass zum besseren Verständnis des Aufbaus des Informationsträgers 1 bzw. der Einrichtung zum Verarbeiten einer Mediuminformation 4 diese bzw. deren Bestandteile teilweise unmaßstäblich und/oder vergrößert und/ oder verkleinert dargestellt wurden.

**Bezugszeichenaufstellung**

| | | | |
|---|---|---|---|
| 1 | Informationsträger | 36 | Führungsmechanismus |
| 2 | Druckmedium | 37 | Recheneinheit |
| 3 | Basismaterial | 38 | Verschlüsselungsvorrichtung |
| 4 | Mediuminformation | 39 | Sensor |
| 5 | Oberseite | 40 | Sicherheitsdruck |
| | | | |
| 6 | Unterseite | 41 | Sensor |
| 7 | Informationen | 42 | Steuerung |
| 8 | Material | 43 | Druckkopf |
| 9 | Schicht | 44 | Chiffrier-Schlüssel |
| 10 | Struktur | 45 | Datenschnittstelle |
| | | | |
| 11 | Faser | 46 | Führungsrolle |
| 12 | Plättchen | 47 | Führungsschiene |
| 13 | Partikel | 48 | Gegendruckrolle |
| 14 | Perle | 49 | Überprüfungsvorrichtung |
| 15 | Zusatzstoff | 50 | Ausgabevorrichtung |
| | | | |
| 16 | Erhebung | 51 | Eingabevorrichtung |
| 17 | Vertiefung | 52 | Übertragungseinrichtung |
| 18 | Noppe | 53 | Kamera |
| 19 | Steg | 54 | Filter |
| 20 | Ausnehmung | 55 | Beleuchtungseinrichtung |
| | | | |
| 21 | Bereich | 56 | Spule |
| 22 | Barcode | 57 | Spulenkern |
| 23 | Worldcode | 58 | Steuerung |
| 24 | Pearlstrings | 59 | Kondensator |
| 25 | Datenspeicherelement | 60 | Steuerung |
| | | | |
| 26 | Magnetstreifen | 61 | Druckdaten |
| 27 | Chip | 62 | Verknüpfungsalgorithmus |
| 28 | Beschichtung | 63 | Verschlüsselungsalgorithmus |
| 29 | Darstellung | 64 | Druckbild |
| 30 | Vorrichtung | 65 | Entschlüsselungsalgorithmus |
| | | | |
| 31 | Steuervorrichtung | 66 | Extrahierungsalgorithmus |
| 32 | Verarbeitungsvorrichtung | 67 | Informationsdaten |
| 33 | Erfassungsvorrichtung | 68 | Mediumdaten |
| 34 | Druckvorrichtung | 69 | Vergleichsalgorithmus |
| 35 | Speichereinheit | 70 | Klartext |
| 71 | Wahrheitswert | | |
| 72 | Wahrheitswert | | |
| 73 | Verbindung | | |
| 74 | Verbindungsplatine | | |
| 75 | Druckmechanismus | | |
| | | | |
| 76 | Verbindung | | |
| 77 | Dekodiereinrichtung | | |
| 78 | Verbindung | | |
| 79 | Authentifizierungs-Vorrichtung | | |
| 80 | Verbindung | | |
| | | | |
| 81 | Worldcode-Decoder | | |
| 82 | Verbindung | | |
| 83 | Authentifizierungs-Token | | |
| 84 | Rückwandplatine | | |
| 85 | Verschlüsselungs-Software | | |
| | | | |
| 86 | Verbindung | | |
| 87 | Authentifizierungs-Vorrichtung | | |

## Patentansprüche

1. Einrichtung zum Verarbeiten einer Darstellung (29) eines Sicherheitsdruckes (40) auf einem Informationsträger (1), wobei der Informationsträger (1) ein Druckmedium (2) mit einem Basismaterial (3) und einer herstellungsbedingten, durch einen Zufallsprozess entstandenen Mediuminformation (4) umfasst, wobei eine Verarbeitungsvorrichtung (32) für die Darstellung (29) des Sicherheitsdruckes (40) mit einer Vorrichtung zum Speichern und/oder Abrufen eines Chiffrier-Schlüssels (44) und mit einem Druckmechanismus (75) verbunden ist und die Verarbeitungsvorrichtung (32) direkt oder indirekt mit einer Erfassungsvorrichtung (33) zum Ermitteln der Mediuminformation (4) verbunden ist, **dadurch gekennzeichnet, dass** der Druckmechanismus (75) zum Einbringen von Informationen auf und/oder in ein thermosensitives Material ausgebildet ist und dass die Verarbeitungsvorrichtung (32) mit einer Authentifizierungs-Vorrichtung (79) verbunden ist und die Verarbeitungsvorrichtung (32) dazu ausgebildet ist, nur dann eine gültige Darstellung (29) eines Sicherheitsdruckes (40) zu erstellen, wenn die Authentifizierungs-Vorrichtung (79) mit einem gültigen Authentifizierungs-Token (83) verbunden ist und dass die Verarbeitungsvorrichtung (32) dazu ausgebildet ist, den auf dem Authentifizierungs-Token (83), zum Beispiel eine Smart-Card, gespeicherten Chiffrier-Schlüssel (44) zum Verschlüsseln und/oder Entschlüsseln von Daten betreffend einen Sicherheitsdruck (40) zu verwenden.

2. Einrichtung nach Anspruch 1, **dadurch gekennzeichnet, dass** die Erfassungsvorrichtung (33) mindestens einen optischen Sensor zum Erfassen der Mediuminformation (4) umfasst, der aus einer Gruppe umfassend Flächenkamera, Zeilenkamera, UV-Sensor und/oder IR-Sensor ausgewählt ist.

3. Einrichtung nach Anspruch 1, **dadurch gekennzeichnet, dass** die Vorrichtung zum Speichern und/oder Abrufen des Chiffrier-Schlüssels (44) eine Schreib- und/oder Leseeinheit für eine Smart-Card oder dgl. umfasst.

4. Einrichtung nach einem der Ansprüche 1 bis 3, **dadurch gekennzeichnet, dass** die Verarbeitungsvorrichtung (32) eine elektronische Datenverarbeitungseinheit, insbesondere mit einem Mikroprozessor umfasst, welche zum Vergleichen der erfassten Mediuminformation (4) vom Druckmedium (2) und von aus einer grafischen Darstellung (29) am Druckmedium (2) ermittelten Mediumdaten (68) ausgebildet ist.

5. Einrichtung nach Anspruch 4, **dadurch gekennzeichnet, dass** die elektronische Datenverarbeitungseinheit zum Ausführen einer Soft- oder Firmware ausgebildet ist.

6. Einrichtung nach Anspruch 5, **dadurch gekennzeichnet, dass** die Soft- oder Firmware zum Verschlüsseln und/oder Entschlüsseln von Mediuminformation (4), eines Chiffrier-Schlüssels (44), von Druckdaten (61) und/oder der Darstellung (29) eines Sicherheitsdruckes (40) ausgebildet ist.

7. Einrichtung nach Anspruch 5 oder 6, **dadurch gekennzeichnet, dass** die Soft- oder Firmware zum Verknüpfen von Mediuminformation (4), eines Chiffrier-Schlüssels (44), von Druckdaten (61) und/oder der Darstellung (29) eines Sicherheitsdruckes (40) ausgebildet ist.

8. Einrichtung nach Anspruch 1, **dadurch gekennzeichnet, dass** der Druckmechanismus (75) zum thermischen Einbringen und/oder Löschen von Darstellungen (29) auf und/oder in einen mehrmals thermisch beschreib- und löschbaren Informationsträger (1) ausgebildet ist.

9. Einrichtung nach einem der Ansprüche 1 bis 8, **dadurch gekennzeichnet, dass** die Verarbeitungsvorrichtung (32) mit einer Vorrichtung zum Lesen, Beschreiben und/oder Löschen von elektronischen Speichermedien eines kartenförmigen Datenträgers oder des Informationsträgers (1) verbunden ist.

10. Einrichtung nach einem der Ansprüche 1 bis 9, **dadurch gekennzeichnet, dass** die Verarbeitungsvorrichtung (32) mit einer Dekodiereinrichtung (77) zum Verarbeiten einer Darstellung (29) für einen Sicherheitsdruck (40), insbesondere mit einem Worldcode-Decoder (81), verbunden ist.

11. Einrichtung nach Anspruch 10, **dadurch gekennzeichnet, dass** die Dekodiereinrichtung (77) zum Verarbeiten einer Darstellung (29) für einen Sicherheitsdruck (40) eine Erfassungsvorrichtung (33) umfasst, welche zum Erfassen der Darstellung (29) auf dem Druckmedium (2) und/oder der Mediuminformation (4) des Druckmediums (2) ausgebildet ist.

## Claims

1. Equipment to process a representation (29) of a security print (40) on an information carrier (1), with the information carrier (1) comprising a printing medium (2) having a base material (3) and a production-dependent information about the medium (4), which is created by way of a random process, with a processing device (32) for the representation (29) of the security print (40) being connected to a device for storing and/or retrieving an encryption key (44) and to a print mechanism (75), and the processing device (32) is directly or indirectly connected to a capturing device (33) for determining the information about the medium (4), **characterized in that** the print mechanism (75) is embodied for introducing information onto and/or into a thermosensitive material, and that the processing device (32) is connected to a authentication device (79), and the processing device (32) is provided for only creating a valid representation (29) of a security print (40) if the authentication device (79) is connected to a valid authentication token (83), and that the processing device (32) is provided for using the encryption key (44), stored on the authentication token (83), such as a smart card, for encrypting and/or decrypting data concerning a security print (40).

2. Equipment according to claim 1, **characterized in that** the capturing device (33) comprises at least one optical sensor for capturing the information about the medium (4), which sensor is selected from a group comprising area scan camera, line scan camera, UV sensor and/or IR sensor.

3. Equipment according to claim 1, **characterized in that** the device for storing and/or retrieving the encryption key (44) comprises a writing and/or reading unit for a smart card or the like.

4. Equipment according to one of claims 1 to 3, **characterized in that** the processing device (32) comprises an electronic data processing unit, in particular having a microprocessor, which is formed for comparing the captured information about the medium (4) from the printing medium (2) and information about the medium (68) determined on the basis of a graphical representation (29) on the printing medium (2).

5. Equipment according to claim 4, **characterized in that** the electronic processing unit is embodied for running software or firmware.

6. Equipment according to claim 5, **characterized in that** the soft- and firmware is made for encrypting and/or decrypting information about the medium (4), an encryption key (44), printing data (61) and/or the representation (29) of a security print (40).

7. Equipment according to claim 5 or 6, **characterized in that** the soft- or firmware is embodied for linking information about the medium (4), an encryption key (44), printing data (61) and/or the representation (29) of a security print (40).

8. Equipment according to claim 1, **characterized in that** the print mechanism (75) is embodied for thermic introducing and/or deleting representations (29) onto and/or into a multiply thermally writable and deletable information carrier (1).

9. Equipment according to one of claims 1 to 8, **characterized in that** the processing device (32) is connected to a device for reading, writing and/or deleting electronic storage media of a card-shaped data carrier or the information carrier (1).

10. Equipment according to one of claims 1 to 9, **characterized in that** the processing device (32) is connected with a decryption device (77) for processing a representation (29) for a security print (40), in particular with a worldcode decoder (81).

11. Equipment according to claim 10, **characterized in that** the decryption device (77) for processing a representation (29) for a security print (40) comprises a capturing device (33), which is formed for capturing the representation (29) on the printing medium (2) and/or the information about the medium (4) of the printing medium (2).

## Revendications

1. Dispositif permettant le traitement d'une représentation (29) d'une impression de sécurité (40) sur un support d'informations (1), ledit support d'informations (1) comportant un support d'impression (2) avec un matériau de base (3) et une information du support (4) conditionnée par le mode de fabrication et obtenue par un processus stochastique, un dispositif de traitement (32) pour la représentation (29) de l'impression de sécurité (40) étant reliée à un dispositif pour stocker et/ou télécharger une clé de chiffrage (44) et à un mécanisme d'impression (75), et ledit dispositif de traitement (32) est relié directement ou indirectement à un dispositif de détection (33) destiné à découvrir l'information du support (4), **caractérisé en ce que** le mécanisme d'impression (75) est configuré pour entrer des informations sur et/ou dans un matériau thermosensible et **en ce que** le dispositif de traitement (32) est relié à un dispositif d'authentification (79), et le dispositif de traitement (32) est configuré pour établir une représentation (29) valide d'une impression de sécurité (40) uniquement lorsque le dispositif d'authentification (79) est relié à un jeton d'authentification (83) valide, et **en ce que** le dispositif de traitement (32) est configuré pour utiliser la clé de chiffrage (44), stockée sur le jeton d'authentification (83), tel qu'une carte à puce, afin de coder et/ou décoder des données concernant une impression de sécurité (40).

2. Dispositif selon la revendication 1, **caractérisé en ce que** le dispositif de détection (33) comporte au moins un capteur optique pour détecter l'information du support (4), lequel est choisi dans un groupe contenant des caméras surfaciques, des caméras du type capteur en peigne, des capteurs UV et/ou des capteurs IR.

3. Dispositif selon la revendication 1, **caractérisé en ce que** le dispositif pour stocker et/ou télécharger la clé de chiffrage (44) comporte une unité d'écriture et/ou de lecture pour une carte à puce ou tout élément similaire.

4. Dispositif selon l'une quelconque des revendications 1 à 3, **caractérisé en ce que** le dispositif de traitement (32) comporte une unité électronique de traitement des données, en particulier avec un microprocesseur, laquelle est réalisée pour comparer l'information (4) détectée du support d'impression (2) et de données du support (68) déterminées à partir d'une représentation (29) graphique sur le support d'impression (2).

5. Dispositif selon la revendication 4, **caractérisé en ce que** l'unité électronique de traitement des données est configurée pour l'exécution d'un logiciel ou d'un microprogramme.

6. Dispositif selon la revendication 5, **caractérisé en ce que** le logiciel ou microprogramme est conçu pour coder et/ou décoder l'information du support (4), une clé de chiffrage (44), des données imprimées (61) et/ou la représentation (29) d'une impression de sécurité (40).

7. Dispositif selon la revendication 5 ou 6, **caractérisé en ce que** le logiciel ou microprogramme est conçu pour combiner l'information du support (4), une clé de chiffrage (44), des données imprimées (61) et/ou la représentation (29) d'une impression de sécurité (40).

8. Dispositif selon la revendication 1, **caractérisé en ce que** le mécanisme d'impression (75) est conçu pour entrer et/ou effacer thermiquement des représentations (29) sur et/ou dans un support d'informations (1) sur lequel des informations ont été écrites et/ou effacées thermiquement à plusieurs reprises.

9. Dispositif selon l'une quelconque des revendications 1 à 8, **caractérisé en ce que** le dispositif de traitement (32) est relié à un dispositif pour lire, écrire et/ou effacer des supports d'enregistrement électroniques d'un support de données en forme de carte ou du support d'informations (1).

10. Dispositif selon l'une quelconque des revendications 1 à 9, **caractérisé en ce que** le dispositif de traitement (32) est relié à un dispositif de décodage (77) destiné à traiter une représentation (29) pour une impression de sécurité (40), en particulier à un décodeur de code universel(81).

11. Dispositif selon la revendication 10, **caractérisé en ce que** le dispositif de décodage (77) comporte, pour le traitement d'une représentation (29) pour une impression de sécurité (40), un dispositif de détection (33) qui est configuré pour détecter la représentation (29) sur le support d'impression (2) et/ou l'information (4) du support d'impression (2).
